# EUROPÄISCHE PATENTSCHRIFT

(11) **EP 4 281 282 B1**
(45) Veröffentlichungstag und Bekanntmachung des Hinweises auf die Patenterteilung: **13.08.2025**
(21) Anmeldenummer: 22701385.1
(22) Anmeldetag: 24.01.2022
(51) Int. Cl.: B30B 15/20, B21J 7/28, B21J 9/20, B21J 7/46, B30B 15/16, B21J 9/12

(54) **HYDRAULISCHE UMFORMMASCHINE ZUM PRESSEN VON WERKSTÜCKEN, INSBESONDERE SCHMIEDEHAMMER, UND VERFAHREN ZUM BETREIBEN EINER HYDRAULISCHEN UMFORMMASCHINE, INSBESONDERE EINES SCHMIEDEHAMMERS**
HYDRAULIC FORMING MACHINE FOR PRESSING WORKPIECES, MORE PARTICULARLY FORGING HAMMER, AND METHOD FOR OPERATING A HYDRAULIC FORMING MACHINE, MORE PARTICULARLY A FORGING HAMMER
MACHINE DE FORMAGE HYDRAULIQUE DESTINÉE À COMPRIMER DES PIÈCES, EN PARTICULIER MARTEAU À FORGER, ET PROCÉDÉ POUR FAIRE FONCTIONNER UNE MACHINE DE FORMAGE HYDRAULIQUE, EN PARTICULIER UN MARTEAU À FORGER

(30) Priorität: 25.01.2021 DE 102021101539
(43) Veröffentlichungstag der Anmeldung: 29.11.2023
(73) Patentinhaber: Langenstein & Schemann GmbH, 96450 Coburg (DE)
(72) Erfinder: OTTO, Markus, 96486 Lautertal (DE)
(74) Vertreter: Meissner Bolte Nürnberg
(86) Internationale Anmeldenummer: PCT/EP2022/051490
(87) Internationale Veröffentlichungsnummer: WO 2022/157360

(56) Entgegenhaltungen:
- WO-A1-2013/167610
- WO-A1-2017/216737
- CA-A1- 3 111 771
- CN-A- 101 947 619
- CN-U- 204 756 134
- DE-C1- 19 680 008
- RU-C2- 2 327 542
- US-A- 5 499 525
- US-A1- 2010 132 349
- US-A1- 2018 185 900

## Beschreibung

Die zu Grunde liegende Erfindung betrifft einen Schmiedehammer, und ein Verfahren zum Betreiben eines Schmiedehammers.

Zum Pressen von Werkstücken bei der Kaltumformung, insbesondere bei der Blechumformung, oder bei der Warmumformung, insbesondere beim Schmieden von metallischen, schmiedbaren Werkstoffen, sind verschiedene Umformmaschinen bekannt (siehe beispielsweise VDI-Lexikon Band Produktionstechnik Verfahrenstechnik, Herausgeber: Hiersig, VDI-Verlag, 1995, Seiten 1107 bis 1113). Wenigstens ein Stößel bzw. Bär mit einem ersten Umformwerkzeug der Umformmaschine wird von einem Antrieb angetrieben und relativ zu einem zweiten Umformwerkzeug der Umformmaschine bewegt, so dass zwischen den Umformwerkzeugen das Werkstück durch Umformkräfte umgeformt werden kann.

Bekannte hydraulische Umformmaschinen nutzen einen hydraulischen Antrieb mittels eines hydraulischen Mediums bzw. Hydraulikfluids, wie Öl oder Wasser, dessen Druckenergie von in Hydraulikzylindern laufenden Kolben, insbesondere beim Schmiedehammer, zunächst in kinetische Bewegungsenergie und schließlich, während des Umformvorgangs, in mechanische Umformarbeit umgesetzt wird. Der hydraulische Antrieb des Kolbens kann ein Pumpenantrieb mit einer Pumpe und einem elektrisch regelbaren Pumpenmotor (siehe z. B. DE 196 80 008 C1) oder auch ein hydraulischer Speicherantrieb mit Druckspeicher und motorangetriebener Pumpe zum Herstellen des Drucks in dem Druckspeicher sein (siehe z.B. WO 2013/167610 A1).

Aus der DE 10 2015 105 400 A1 ist ein Schmiedehammer mit einem Schlagwerkzeug bekannt, das zur Ausführung eines Arbeitshubs bzw. Rückhubs mit einem hydraulischen Differentialzylinder gekoppelt ist. Zum Antrieb des Differentialzylinders ist eine Hydropumpe vorgesehen, die über ein einfaches Wegeventil mit den Zylinderräumen des Differentialzylinders verbunden ist.

Aus der RU 2 327 542 C2 ist ein hydraulischer Schmiedehammer mit manueller Schlagauslösung bekannt. Die US 5,499,525 beschreibt eine hydraulische Presse zum Pressen von Blechen.

CA 3 111 771 A1 beschreibt eine Vorrichtung zum Formen und/oder Schneiden von Material, umfassend ein Werkzeug und eine Antriebseinheit, welche das Werkzeug bewegt und diesem zum Formen oder Schneiden des Materials kinetische Energie zuführt. Zur Ausführung eines Form- oder Schneidevorgangs wird das Werkzeug durch die Antriebseinheit beschleunigt, wobei die Vorrichtung so eingerichtet ist, dass das Werkzeug zumindest während eines Großteils der Beschleunigung mit der Antriebseinheit in Kontakt ist, oder dass das Werkzeug stationär ist, bevor dem Werkzeug durch die Bewegung der Antriebseinheit kinetische Energie zugeführt wird. Die Vorrichtung ist ferner so eingerichtet, dass das Werkzeug von der Antriebseinheit operativ getrennt wird, bevor das Werkzeug auf das Material aufschlägt.

Bei den bekannten Umformmaschinen, insbesondere den Schmiedehämmern, besteht jedoch noch Potential zur Verbesserung der Bewegungsabläufe des Bären bzw. der damit verbundenen Werkzeuge, beispielsweise zur Verbesserung der Erreichung einer exakten Umformgeschwindigkeit und/ oder deren Reproduzierbarkeit. Ferner wäre es wünschenswert, Umformmaschinen der genannten Art dahingehend zu verbessern, dass beim Betrieb das Auftreten von Kavitationen im Hydraulikkreis, insbesondere in den hydraulischen Arbeitsräumen des Hydraulikzylinders, den Ventilen und den Leitungen des Steuerblocks zumindest verringert, vorteilhafter Weise sogar im Wesentlichen oder ganz vermieden werden können.

Aufgabe der Erfindung ist es insoweit, einen neuen bzw. verbesserten Schmiedehammer bereitzustellen. Insbesondere soll ein Schmiedehammer bereitgestellt werden, der eine verbesserte Bewegungsteuerung und -regelung des Bären mit angekoppeltem Schlagwerkzeug zur Umformung ermöglicht und/oder die eine Bewegungsteuerung mit verringerter oder verminderter Kavitationsbildung im hydraulischen Medium bzw. im Hydraulikfluid, insbesondere in den hydraulischen Arbeitsräumen des Hydraulikzylinders, den Ventilen und den Leitungen des Steuerblocks ermöglicht. Des Weiteren soll ein entsprechendes Verfahren zum Betrieb eines Schmiedehammers bereitgestellt werden.

Diese Aufgabe wird gelöst durch die Merkmale der unabhängigen Ansprüche 1 und 9. Ausgestaltungen ergeben sich insbesondere aus den abhängigen Ansprüchen sowie aus der nachfolgenden Beschreibung von Ausführungsbeispielen und Ausgestaltungen.

Nach einer vorrichtungsseitigen Ausgestaltung der Erfindung ist ein Schmiedehammer zur Werkstückumformung vorgesehen.

Der Schmiedehammer umfasst einen Hydraulikzylinder, der ausgebildet und eingerichtet ist zum Antrieb eines zur Werkstückumformung eingerichteten Bären oder Stößels.

An den Bären bzw. Stößel sind im Betrieb üblicherweise für die jeweilige Umformaufgabe spezifische Werkzeuge gekoppelt, die bei Einwirken auf ein umzuformendes Werkstück am Ende eines Arbeitshubs oder Presshubs das Werkstück umformen.

Auf den Arbeitshub folgt ein Rückhub bzw. Rückzug des Hydraulikzylinders, wodurch der Bär bzw. der Stößel in eine Position zur Ausführung eines darauffolgenden Arbeitshubs gebracht wird.

Gemäß Ansprüchen 1 und 9 handelt es sich bei dem Hydraulikzylinder um einen Differentialzylinder, welcher eine Ringfläche und eine Kolbenfläche aufweist.

Der Hydraulikzylinder, beispielsweise ein doppeltwirkender Hydraulikzylinder, kann, wie üblicherweise vorhanden, einen in einem Zylinderraum hin und her bewegbaren Kolben umfassen, wobei der Kolben mit einem Ende einer Kolbenstange gekoppelt ist, und wobei das andere Ende der Kolbenstange mit dem Bären gekoppelt ist. Durch die Bewegung des Kolbens wird entsprechend der Bär bewegt. Durch zyklische Bewegung des Kolbens können wiederholt Umformungsoperationen ausgeführt werden.

Zur Ausführung eines Arbeitshubs, unter dem in dieser Anmeldung eine Bewegung des Hydraulikzylinders, insbesondere des Bären verstanden wird, die in einer Umformoperation mündet, wird ein erster hydraulischer Arbeitsraum des Hydraulikzylinders mit Hydraulikfluid beaufschlagt. Gleichzeitig wird aus einem, auf der entgegen gesetzten Seite des Kolbens gelegenen zweiten hydraulischen Arbeitsraum Hydraulikfluid verdrängt. Bei einem Schmiedehammer mit Differentialzylinder kann der zweite Arbeitsraum während des Betriebs zur Ausführung von Arbeitszyklen (jeweils Arbeitshub und Rückhub) ständig mit Druck beaufschlagt sein. Bei der Ausführung eines Arbeitshubs kann der erste hydraulische Arbeitsraum mit dem gleichen Druck (Systemdruck) wie der zweite hydraulische Arbeitsraum beaufschlagt werden. Dabei wirkt das dem ersten hydraulischen Arbeitsraum zugeführte Hydraulikfluid auf die Kolbenfläche des Kolbens, und der Druck des im zweiten hydraulischen Arbeitsraum anstehende Hydraulikfluid wirkt auf die, durch die angekoppelte Kolbenstange gegenüber der Kolbenfläche entsprechend kleinere Ringfläche des Kolbens. Durch das dem ersten hydraulischen Arbeitsraum zugeführte Hydraulikfluid entsteht also eine auf den Kolben wirkende Kraft, die größer ist als die vom zweiten hydraulischen Arbeitsraum über die Ringfläche des Ringraums auf den Kolben wirkende Kraft (Produkt aus Druck und Fläche). Es entsteht eine resultierende Kraft, die den Kolben beschleunigt und somit den Arbeitshub erzeugt. Zum Rückhub bzw. Rückzug des Kolbens, einhergehend mit einer entsprechenden Bewegung des Bären, wird die Druckbeaufschlagung im ersten hydraulischen Arbeitsraum beendet und der ständig auf die Ringfläche des zweiten hydraulischen Arbeitsraum wirkende Druck erzeugt eine zu der beim Arbeitshub Kraft wirkenden Kraft entgegengesetzte Kraft, die den Rückhub bzw. Rückzug bewirkt. Bei einem Schmiedehammer wird die im Arbeitshub zu einer beschleunigenden Kraft auf den Kolben führende Druckbeaufschlagung des ersten hydraulischen Arbeitsraums üblicherweise vor Beginn der Umformung beendet, so dass die ab Beenden der den Kolben beschleunigenden Druckbeaufschlagung im zweiten Arbeitsraum über die Ringfläche auf den Kolben wirkende Kraft zunächst negativ beschleunigend auf die Bewegung des Kolbens wirkt, bevor die Umformung und der sich wiederum daran anschließende Rückhub stattfindet. Damit der Rückhub stattfinden kann, ist es erforderlich, dass das Hydraulikfluid aus dem ersten hydraulischen Arbeitsraum entweichen kann, insbesondere solange die Rückhubbewegung stattfindet. Das aus dem ersten hydraulischen Arbeitsraum entweichende Hydraulikfluid wird üblicherweise in einen Tank geleitet. In der Phase des Arbeitshubs zwischen der Beendigung der zu einer Beschleunigung des Kolbens führenden Druckbeaufschlagung im ersten hydraulischen Arbeitsraum und dem Beginn des Rückhubs ist es erforderlich, dass Hydraulikfluid weiterhin in den ersten hydraulischen Arbeitsraum strömen bzw. fließen kann, insbesondere zur Vermeidung von Unterdrücken und daraus resultierenden Kavitationen. Gemäß erfindungsgemäßer Ausgestaltungen wird das zuströmen bzw. zufließen in den ersten hydraulischen Arbeitsraum in dieser Phase über ein insbesondere regelbares Stellglied ermöglicht.

Die hydraulischen Arbeitsräume werden hierin auch kurz als Arbeitsraum bezeichnet. Mithin bezeichnet ein erster Arbeitsraum den ersten hydraulischen Arbeitsraum und ein zweiter Arbeitsraum den zweiten hydraulischen Arbeitsraum.

Der Schmiedehammer umfasst ferner einen zum Betrieb des Hydraulikzylinders eingerichteten Hydraulikkreis. Der Begriff Hydraulikkreis ist in dem hierin verwendeten Sinne insbesondere allgemein zu verstehen. Insbesondere sollen vom Begriff Hydraulikkreis nicht nur Hydraulikleitungen umfasst sein, sondern je nach Kontext auch zusätzliche Bestandteile und Komponenten wie Steuereinheiten, Regeleinheiten, Ventile, Pumpen usw., die zum hydraulischen Betrieb des Hydraulikzylinders vorhanden bzw. erforderlich sind.

Der Hydraulikkreis umfasst in einer Ausgestaltung ein Ventil mit einstellbar variablem Volumenstrom. Unter dem Begriff einstellbar variabel soll dabei verstanden werden, dass der Volumenstrom des Ventils einstellbar ist und gleichzeitig variable, insbesondere zeitlich variable, beispielsweise regelbare, Einstellungen des Volumenstroms ermöglicht. Ein solches Ventil unterscheidet sich von einem herkömmlichen Auf-Zu-Ventil mit lediglich zwei anwählbaren Schaltstellungen, darin, dass mehrere bzw. eine Vielzahl von Schaltstellungen gezielt einstellbar sind. Insbesondere können solche Ventile derart ausgebildet sein, dass der Volumenstrom im Wesentlichen kontinuierlich bzw. stufenlos einstellbar ist, und dass der Öffnungszustand des Ventils, insbesondere Öffnungsweite und Öffnungszeit gezielt, z.B. im Zeitverlauf gemäß einer Funktion der Zeit oder in Abhängigkeit anderer Größen, einstellbar, insbesondere regelbar, ist. In Frage kommen insbesondere regelbare Ventile, die eine regeltechnische Einstellung des Volumenstroms bzw. der Öffnungsweite und/oder Öffnungszeit ermöglichen. Beispiele für derartige Ventile sind weiter unten genannt, wobei an dieser Stelle als Beispiel bereits ein Regelwegeventil genannt sei, bei dem die Öffnungsweite spannungs- oder stromgesteuert veränderbar ist, und je nach anliegender Spannung gezielt stufenlos geöffnet oder geschlossen werden kann, beispielsweise gemäß einer Funktion der Zeit, z.B. einer Rampe.

Das Ventil ist derart im Hydraulikkreis verbaut, dass über dieses der zur Beschleunigung des Bären bei der Ausführung des Arbeitshubs zur Werkstückumformung verwendeter erster hydraulischer Arbeitsraum des Hydraulikzylinders mit Hydraulikfluid beaufschlagbar ist. Das Ventil kann z.B. den ersten Arbeitsraum über Hydraulikleitungen mit einem Hydraulikspeicher, insbesondere - Druckspeicher und/oder einer Pumpeneinheit verbinden. Wird das Ventil geöffnet, wird der erste Arbeitsraum mit dem vom Speicher und/oder der Pumpeneinheit kommenden Hydraulikfluid beaufschlagt. Der in dem Hydraulikfluid herrschende Hydraulikdruck wirkt auf die Pressfläche des Hydraulikzylinders und erzeugt eine Kraft zur Ausführung des Arbeitshubs. Da ein Differenzialzylinder verwendet ist, wird als Pressfläche üblicherweise die von der Kolbenstange abgewandte Seite des Kolbens, d.h. die Kolbenfläche, und als Rückzugsfläche die kolbenstangenseitige Ringfläche verwendet. Zum Rückhub bzw. Rückzug kann die Ringfläche im zweiten Arbeitsraum mit einem Druckspeicher und/oder einer Pumpeneinheit verbunden werden, z.B. bei gleichzeitiger Verbindung des ersten Arbeitsraum mit einem Tank zur Verringerung des an der Kolbenfläche anliegenden Drucks, so dass die über die Ringfläche erzeugte Druckkraft ausreichend ist, die zu bewegenden Komponenten, z.B. Bär, Werkzeug, Kolbenstange, Kolben, Hydraulikfluid des ersten Arbeitsraums usw. zu bewegen, und den Hydraulikzylinder bzw. Kolben rückzuziehen.

Der Hydraulikkreis der vorliegenden Ausgestaltung, konkret eine Steuer- oder Regeleinheit, ist insbesondere dazu eingerichtet, den Volumenstrom des Ventils in Abhängigkeit einer in einer Beschleunigungsphase des Arbeitshubs zu erreichenden Sollgeschwindigkeit des Bären einzustellen und zu variieren, insbesondere zu regeln. Beispielsweise kann die Steuer- oder Regeleinheit dazu eingerichtet sein, den Volumenstrom, beispielsweise die Öffnungsweite des Ventils im Zeitverlauf so einzustellen, dass die Sollgeschwindigkeit innerhalb eines vorgegebenen oder vorgebbaren Hubbereichs des Kolbens erreicht wird. Zur Einstellung und Variation des Volumenstroms kann eine entsprechende Steuer- oder Regeleinheit beispielsweise in einer Wertetabelle hinterlegte Daten verwenden, die für die jeweiligen Betriebsbedingungen und Betriebsparameter, wie z.B. Umformmaschine, Bärtyp, Bärgewicht, Werkzeughöhe, Werkzeuggewicht, Art der Umformung, Art des Werkstoffs usw., im Zeitverlauf einzustellende Volumenströme zur Erreichung der gewünschten Sollgeschwindigkeit angeben, oder aus denen die Steuer- oder Regeleinheit die einzustellenden Volumenströme ermitteln kann. Alternativ oder zusätzlich kann der Schmiedehammer eine oder mehrere Druck-, Wege-, Geschwindigkeits- und/oder Beschleunigungssensoren aufweisen, und die Steuer- oder Regeleinheit kann Messdaten solcher Sensoren bei Einstellung der Volumenströme zur Erreichung der Sollgeschwindigkeit verwenden. Die Steuer- oder Regeleinheit kann in Ausgestaltungen dazu eingerichtet sein, den Volumenstrom zumindest zeit- bzw. teilweise, auf der Grundlage von Messwerten der genannten Sensoren, insbesondere dynamisch, einzustellen, beispielsweise um bei einem Arbeitshub die Sollgeschwindigkeit innerhalb eines vorgegebenen Hubbereichs zu erhalten. Nach Erreichen der erforderlichen Sollgeschwindigkeit wird die zu einer in Richtung des Arbeitshubs wirkende Beschleunigung des Kolbens dadurch beendet, dass der Zufluss von Hydraulikfluid in den ersten Arbeitsraum angepasst wird.

Bei der Bewegungsphase des Arbeitshubs kann es sich insbesondere um eine Bremsphase handeln, in der der Bär nicht weiter hydraulisch beschleunigt wird und die, zu deren Anfang erreichte, gewünschte bzw. eingestellte bzw. zur Umformung benötigte Sollgeschwindigkeit im Wesentlichen erhalten bleibt. Von einer Bremsphase kann dann gesprochen werden, wenn in der Bewegungsphase weitere beschleunigende Kräfte, wie z.B. die Schwerkraft, auf den Bären einwirken, die zu einer weiteren Erhöhung der Sollgeschwindigkeit führen würden. Ist beispielsweise die Umformmaschine so eingerichtet, dass in der Beschleunigungsphase die Schwerkraft bzw. eine Komponente der Schwerkraft in Richtung der Bewegung des Bären und den damit bewegten Komponenten, wie Stößel, Werkzeug usw., wirkt, wirkt die Schwerkraft bzw. die Komponente der Schwerkraft als eine beschleunigende Kraft. Das ist beispielsweise der Fall, wenn die Umformmaschine so eingerichtet ist, dass der Bär oder Stößel parallel zur Schwerkraft bzw. senkrecht zum Maschinengrund bzw. Maschinenfundament bewegt wird, und die Bewegung in der Beschleunigungsphase in Richtung der Schwerkraft bzw. auf den Maschinengrund hin gerichtet ist. Ist in der Beschleunigungsphase durch Beaufschlagung des ersten Arbeitsraums mit Hydraulikfluid die Sollgeschwindigkeit erreicht, wirkt die Schwerkraft bei dem genannten Maschinenaufbau weiter als eine beschleunigende Kraft. Damit die erreichte Sollgeschwindigkeit gehalten werden kann ist insoweit eine der Schwerkraft entgegenwirkende Bremskraft erforderlich, d.h. die Bewegungsphase bildet eine Bremsphase. Bei anderen Aufbauten, beispielsweise bei einer Aufwärtsbewegung des Bären entgegen der Schwerkraft in der Beschleunigungsphase kann die Bewegungsphase entsprechend andere Krafteinwirkungen aufweisen. Insgesamt ist die Bewegungsphase so eingerichtet, dass die in der Beschleunigungsphase erreichte Sollgeschwindigkeit im Wesentlichen beibehalten wird.

Durch einen ständig im Ringraum des Zylinders anstehenden Druck können in der auf die Beschleunigungsphase folgenden Bewegungsphase des Arbeitshubs Bremskräfte, also negativ beschleunigende Kräfte, erzeugt werden. Während der Bremsphase ist die Beaufschlagung des ersten hydraulischen Arbeitsraums mit einem zu einer Beschleunigung in Richtung des Arbeitshubs führenden Druck beendet. Da sich der Kolben in der Bewegungsphase weiter in Richtung des Arbeitshubs bewegt, ist es erforderlich, dass nach Beendigen der zur Beschleunigung führenden Druckbeaufschlagung im ersten Arbeitsraum Hydraulikfluid in diesen nachströmen kann. Denn das sich beim Arbeitshub auch in der Bewegungsphase weiterhin vergrößernde Volumen im ersten Arbeitsraum des Zylinders würde sonst zu einer Verringerung des Drucks und somit zu Kavitation, also Ausgasung der im Hydraulikfluid gelösten Luft, mit daraus folgenden Kavitationsschäden und einem Abriss der Hydraulikfluidsäule führen.

Bei den hierin vorgeschlagenen Ausgestaltungen können der Hydraulikkreis und die Steuer- oder Regeleinheit derart eingerichtet sein, dass der in der Bewegungsphase, die eine Bremsphase ist, der im ersten Arbeitsraum herrschende Druck beispielsweise oberhalb von 1 bar, jedenfalls aber oberhalb des Kavitationsdrucks des Hydraulikfluids liegt. So können im ersten Arbeitsraum durch Ausgasen des Hydraulikfluids verursachte Kavitationen vermieden werden.

Zur Vermeidung von Kavitationen im ersten Arbeitsraum während der Bremsphase kann beispielsweise der Volumenstrom von Hydraulikfluid in den ersten Arbeitsraum derart eingestellt sein bzw. geregelt werden, dass der Druck im ersten Arbeitsraum im Wesentlichen über dem Kavitationsdruck gehalten werden kann. Dadurch wird einem weiteren Abfall des Drucks im ersten Arbeitsraum entgegengewirkt, mit dem Ziel einen Abfall des Drucks unter den Kavitationsdruck zu vermeiden bzw. im Wesentlichen zu verhindern. Der in der Bremsphase erforderliche Volumenstrom in den ersten Arbeitsraum kann durch eines zur Ausführung des Arbeitshubs vorgesehenen Stellglieds, z.B. ein Regel-wegeventil, bereitgestellt werden.

In Ausgestaltungen kann das Ventil, wie bereits angedeutet, als regelbares Ventil ausgebildet sein. Für das Ventil eignen sich beispielsweise Stetig-Wegeventile, Proportional-Wegeventile, Servo-Wegeventile und/oder Regel-Wegeventile. Zur Regelung eines solchen Ventils kann der Hydraulikkreis eine entsprechende Regeleinheit umfassen. Die Regeleinheit kann dazu eingerichtet sein, das Ventil, und damit den Volumenstrom so zu stellen, dass abhängig von der zu erreichenden Sollgeschwindigkeit, und dem verfügbaren Hub des Hydraulikzylinders die Sollgeschwindigkeit bei gleichzeitiger kurzer, insbesondere minimaler bzw. optimaler, Bewegungsphase erreicht werden kann. Dabei können die jeweilige Ist-Position und/oder Ist-Geschwindigkeit oder die Position oder Geschwindigkeit charakterisierende Größen beispielsweise durch ein oder mehrere Sensoren der Umformmaschine ermittelt werden. Bei einer Regelung kann beispielsweise die Ist-Geschwindigkeit als Regelgröße und die Sollgeschwindigkeit als Führungsgröße verwendet werden, und die Regelung kann eine entsprechende Einstellung und Variation des Volumenstroms bewirken. In der Regelstrecke können ferner der zur Erreichung der Sollgeschwindigkeit überfahrene Hubbereich (Verhältnis von Beschleunigungsphase zu Bewegungsphase) und andere Größen verwendet werden. Abhängig von der durch die Regelung ermittelten Abweichung zwischen Ist- und Sollgeschwindigkeit kann die Regelung das Ventil, d.h. den Volumenstrom entsprechend stellen, beispielsweise derart, dass die Sollgeschwindigkeit bei einem vorgegebenen Hubweg des Hydraulikzylinders erreicht werden kann. Alternativ kann das Ventil, d.h. der Volumenstrom, beispielsweise basierend auf Werten einer Wertetabelle, gestellt bzw. geregelt werden. Eine solche Wertetabelle kann beispielsweise aus Testläufen oder Simulationen erhalten werden.

In Ausgestaltungen umfasst der Schmiedehammer einen Hydraulikzylinder zum Antrieb eines zur Werkstückumformung eingerichteten Bären und einen zum Betrieb des Hydraulikzylinders eingerichteten Hydraulikkreis mit einem Stellglied zum Stellen eines Volumenstroms an Hydraulikfluid zur Füllung eines ersten hydraulischen Arbeitsraums des Hydraulikzylinders bei der Ausführung eines der Werkstückumformung unmittelbar vorangehenden Arbeitshubs. Der Arbeitshub umfasst eine Beschleunigungsphase zur Beschleunigung des Bären auf eine Sollgeschwindigkeit und eine auf die Beschleunigungsphase, insbesondere unmittelbar, folgende Bewegungsphase. Der Hydraulikkreis und das Stellglied und die Steuer- oder Regeleinheit sind in dieser Ausgestaltung dazu eingerichtet, den Volumenstrom in den ersten Arbeitsraum in der Beschleunigungsphase des Arbeitshubs zur Beschleunigung des Bären auf die Sollgeschwindigkeit in Abhängigkeit der Sollgeschwindigkeit so zu einzustellen und zu variieren, insbesondere zu regeln, dass die Sollgeschwindigkeit erreicht wird. Ferner sind der Hydraulikkreis und das Stellglied und die Steuer- oder Regeleinheit dazu eingerichtet, den Volumenstrom in der darauffolgenden Bewegungsphase des Arbeitshubs auf einen Nachströmvolumenstrom derart zu verringern, insbesondere kontrolliert zu verringern bzw. den Volumenstrom so einzustellen und zu variieren oder zu regeln, dass der in der Bewegungsphase im ersten hydraulischen Arbeitsraum herrschende Hydraulikdruck im Wesentlichen oberhalb des Kavitationsdrucks des Hydraulikfluids liegt. Bei der Bewegungsphase kann es sich, wie oben diskutiert, um eine Bremsphase handeln. Der Kavitationsdruck ist hierbei bezüglich des Hydraulikfluids im ersten hydraulischen Arbeitsraum zu sehen. Zum Einstellen und Variieren, insbesondere Regeln, des Volumenstroms kann die Umformmaschine eine Regeleinheit umfassen.

Die hydraulische Umformmaschine kommt ohne Nachsaugventil und Nachsaugtank aus. Der zur Vermeidung von kavitationskritischem Druck notwendige Volumenstrom wird dem ersten Arbeitsraum in der Bewegungsphase über das Stellglied, bei Schmiedehämmern auch Schlagventil genannt, zugeführt.

Im Folgenden soll die Phase, in welcher zur Vermeidung von Kavitationen im ersten Arbeitsraum, Hydraulikfluid über das Stellglied in diesen zugeführt wird, als Nachströmphase bzw. Nachströmen bezeichnet werden.

Zum Nachströmen kann das Stellventil ab dem Ende der Beschleunigungsphase des Arbeitshubs, d.h. bei erreichter Sollgeschwindigkeit, druckgeregelt werden, d.h. der Öffnungsquerschnitt und der damit verbundene Volumenstrom können in Echtzeit in Abhängigkeit von den Verhältnissen im Kolbenraum verändert werden. Insbesondere ist es möglich, dass das Stellglied nach Beendigung der Beschleunigungsphase nicht schlagartig, sondern stetig geschlossen wird, bis eine Regelung des Stellglieds einsetzt, die dann den Druck im ersten Arbeitsraum auf einen oberhalb des Kavitationsdrucks regelt. Die zur Regelung des Stellglieds notwendigen Parameter können durch Sensoren ermittelt bzw. rückgeführt werden (Regelkreis). Beispielsweise kann im Rahmen der Regelung des Drucks im ersten Arbeitsraum auf einen oberhalb des Kavitationsdrucks gelegenen Wert der Druck im ersten Arbeitsraum durch einen oder mehrere am ersten hydraulischen Arbeitsraum installierte Drucksensoren ermittelt bzw. rückgeführt werden. Ein Abriss der Hydraulikfluidsäule bzw. Kavitation und deren Schäden können dadurch im Wesentlichen oder vollständig verhindert werden.

Ein Vorteil der im Zusammenhang Ausgestaltung nach Patentanspruch 1 liegt insbesondere darin, dass ein Nachsaugventil entfallen kann. Stattdessen wird die Füllung des ersten Arbeitsraums mit Hydraulikfluid in der Bewegungsphase bzw. Nachströmphase bzw. Nachströmen, insbesondere in der Bremsphase, durch entsprechende Stellung, insbesondere Regelung, des Stellglieds erreicht.

Insbesondere kann das Stellglied derart eingestellt und variiert, insbesondere gesteuert bzw. geregelt werden, dass über das Stellglied in der Bewegungsphase, insbesondere Bremsphase, ausreichend Hydraulikfluid in den ersten Arbeitsraum nachströmen kann. Beispielsweise derart, dass Kavitationen vermieden werden. Insbesondere kann das Nachströmen von Hydraulikfluid so eingestellt und variiert, insbesondere geregelt, werden, dass der Druck im ersten Arbeitsraum über dem Kavitationsdruck gehalten wird, und dass die in der Beschleunigungsphase des Arbeitshubs erreichte oder eingestellte Sollgeschwindigkeit in der Bewegungsphase des Arbeitshubs im Wesentlichen konstant gehalten bzw. beibehalten wird.

Eine Stellung, insbesondere Regelung, des Volumenstroms des Stellglieds kann beispielsweise basierend auf einer jeweils gemessenen Ist-Position, einer jeweils gemessenen Ist-Geschwindigkeit und/oder eines im ersten Arbeitsraum jeweils gemessenen Ist-Drucks erfolgen. Zur Messung der jeweiligen Ist-Werte kann die Umformmaschine entsprechende Sensoren, d.h. einen oder mehrere Positions-, Geschwindigkeits- und/oder Drucksensoren umfassen.

Bei Verwendung des Ist-Drucks des ersten Arbeitsraums kann die Stellung des Stellglieds beispielsweise ab dem Zeitpunkt des Erreichens der Sollgeschwindigkeit zusätzlich oder ausschließlich auf Grundlage des gemessenen Ist-Drucks erfolgen. Die Stellung des Stellglieds kann jedoch auch in der Beschleunigungsphase auf Grundlage des jeweils gemessenen Ist-Drucks erfolgen. Beispielsweise kann der während der Beschleunigungsphase gemessene Ist-Druck dazu verwendet werden, die Länge der Beschleunigungsphase und/oder das Bewegungsprofil oder den Bewegungsablauf des Bären geeignet einzustellen. Insbesondere ist es möglich, den zeitlichen und/oder örtlichen Bewegungsablauf des Bären durch eine Sollwerttabelle oder Sollwertfunktion für den Druck im ersten Arbeitsraum zu beschreiben, und den Ist-Druck anhand der Sollwerttabelle oder der Sollwertfunktion durch Stellung des Stellglieds einzustellen. Analoges gilt für Position und Geschwindigkeit des Bären. Möglich ist ebenfalls, dass der Volumenstrom entsprechend einer vorgegebenen Wertetabelle und/oder (Sollwert-)Funktion eingestellt und variiert, insbesondere geregelt, wird.

Sollwerttabellen oder (Sollwert-)funktionen können bei gegebenen Randbedingungen, umfassend z.B. Masse des Bären und damit bewegter Komponenten, Hubweg des Hydraulikzylinders, Art des Hydraulikfluids (Viskosität usw.), durch Test- oder Probeläufe und/oder durch Simulation ermittelt werden. Die Sollwerttabellen oder (Sollwert-)funktionen können z.B. auf einem elektronischen Speicher der Umformmaschine hinterlegt sein oder werden, und einer Stelleinheit bzw. Steuer- oder Regeleinheit, insbesondere einer Regelung, zur Stellung des Stellglieds zur Verfügung gestellt werden.

Mit dem erfindungsgemäßen Schmiedehammer umfassend das Stellglied mit einstellbar variablem Volumenstrom kann vorteilhaft erreicht werden, dass die Beschleunigungsphase relativ zur Bewegungsphase bzw. Bremsphase verlängert werden kann. Durch Verkürzung bzw. Optimierung der Bewegungsphase, insbesondere Bremsphase, können insbesondere Kavitationen in ersten Arbeitsraum verringert oder gar ganz vermieden werden, da solche Kavitationen, wie erwähnt, in dieser Phase auftreten können. Mit der vorgeschlagenen Möglichkeit der Stellung des Stellglieds basierend auf dem Ist-Druck im ersten Arbeitsraum ist es basierend auf einer direkten Druckmessung ebenfalls möglich der Entstehung von Kavitationen entgegenzuwirken. Beispielsweise kann der Druck in der Bewegungsphase durch entsprechende Regelung des Stellglieds so geregelt werden, dass ein Absinken des Ist-Drucks unter den Kavitationsdruck vermieden wird. Mit der beschriebenen druck-basierten Stellung des Stellglieds in der Nachströmphase können insbesondere ein Nachsaugventil und ein Nachsaugtank entfallen. Ein auf Seiten des hydraulischen Betriebs liegender Vorteil kann z.B. darin gesehen werden, dass Stellglieder üblicherweise kleinere Ansprechzeiten wie Nachsaugventile aufweisen, so dass Kavitationen mit höherer Sicherheit vermieden werden können. Beispielsweise kann es bei Nachsaugventilen, welche in Aufbau und Funktion einem Rückschlagventil entsprechen, vorkommen, dass diese bei vergleichsweise kurzen Nachsaugphasen nicht oder nicht vollständig öffnen und/oder bei hohen Sollgeschwindigkeiten wegen der höheren Ansprechzeiten nicht ausreichend schnell öffnen. Diese Nachteile können mit der druck-basierten Regelung des Stellglieds in der Nachströmphase, in der Hydraulikfluid in den ersten Arbeitsraum nachströmt, vermieden werden.

In Ausgestaltungen kann das Stellglied ein regelbares Ventil und/oder eine regelbare Pumpe umfassen. Das Ventil kann beispielsweise ein Stetig-Wegeventil, ein Proportional-Wegeventil, ein Servo-Wegeventil und/oder ein Regel-Wegeventil umfassen. Die Pumpe kann beispielsweise eine Servopumpe umfassen. Der Einsatz der genannten Ventile bzw. Pumpen ermöglicht die Umsetzung vorteilhafter, insbesondere relativ kurzer, Stellzeiten zur Stellung und zur Variation der Volumenströme, und insbesondere eine vergleichsweise genaue und/oder wiederholbare Durchführung eines Bewegungszyklus zur Werkstückumformung. Mit derartigen Stellgliedern können auch vergleichsweise kurze Stellzeiten und vergleichsweise schnelle Reaktions- und Ansprechzeiten erreicht werden, wodurch Kavitationen, insbesondere selbst bei kurzen Bremsphasen bzw. Nachströmphasen, zumindest weitgehend oder gar gänzlich vermieden werden können.

Nach Ausgestaltungen kann der Schmiedehammer des Weiteren zumindest einen Drucksensor umfassen. Der Drucksensor ist zumindest dazu eingerichtet, den in dem ersten und/oder zweiten hydraulischen Arbeitsraum während des Arbeitshubs und/oder Rückhubs herrschenden Hydraulikdruck zu Messen. Der Drucksensor kann beispielsweise in eine mit dem ersten oder zweiten Arbeitsraum verbundene Hydraulikleitung integriert oder daran angeschlossen sein.

Der Hydraulikkreis oder die Stelleinheit, insbesondere die Steuer- oder Regeleinheit bzw. eine Kontroll- oder Regeleinheit, kann dazu eingerichtet sein, den Volumenstrom während eines Arbeitszyklus des Bären, zumindest jedoch in der Bewegungsphase, vorzugsweise auch beim Rückhub, in Abhängigkeit des mit dem zumindest einen Drucksensor gemessenen Hydraulikdrucks einzustellen und zu variieren, insbesondere zu regeln.

Eine Regelung kann auf einem vorgegebenen oder vorgebbaren Hydraulikdruck, Hydraulikdruckintervall und/oder einem vorgegebenen oder vorgebbaren zeitlichen oder örtlichen Hydraulikdruckverlauf als Führungsgröße basieren. Beispielsweise kann der Hydraulikdruck bzw. dessen Verlauf für die Zeitspanne eines Arbeitshubs oder Rückhubs oder für die Position des Bären oder des Kolbens des Hydraulikzylinders während eines Arbeitshubs oder Rückhubs vorgegeben oder vorgebbar sein.

Entsprechende Hydraulikdrücke und/oder -verläufe können z.B. aus einem Testbetrieb der Umformmaschine und/oder aus Simulationen gewonnen werden.

Die obige Formulierung nach der der Volumenstrom zumindest in der Bewegungsphase in Abhängigkeit des Hydraulikdrucks eingestellt und variiert werden kann, soll insbesondere bedeuten, dass die Einstellung oder Veränderung des Volumenstroms auf Grundlage des im ersten Arbeitsraum gemessenen Hydraulikdrucks, (d.h. des Ist-Hydraulikdrucks) nicht auf die Bewegungsphase beschränkt ist, sondern auch in der Beschleunigungsphase ausgeführt werden kann. Ferner ist es möglich, einen im zweiten Arbeitsraum gemessenen Hydraulikdruck beim Arbeits- und/oder Rückhub zu berücksichtigen.

Gemäß Ausgestaltungen kann der Hydraulikkreis oder die Stelleinheit bzw. die Steuer- oder Regeleinheit, insbesondere eine Kontrolleinheit, beispielsweise eine Regeleinheit, dazu eingerichtet sein, den Volumenstrom derart zu einzustellen und zu variieren, dass der Hydraulikdruck im ersten hydraulischen Arbeitsraum in der Bewegungsphase einem vorgegebenen oder vorgebbaren Druck entspricht oder in einem vorgegebenen oder vorgebbaren Druckbereich gelegen ist. Beispielsweise kann der vorgegebene oder vorgebbare Druck oder Druckbereich zwischen 2 bis 6 bar, insbesondere 3 bis 4 bar betragen. Vorzugsweise ist der vorgegebene Druck oder Druckbereich derart vorgegeben, dass in der Bewegungsphase, insbesondere der Bremsphase, der Hydraulikdruck im ersten Arbeitsraum oberhalb des Kavitationsdrucks des Hydraulikfluids liegt. Mithin können Kavitationen zumindest weitgehend vermieden werden.

Gemäß Ausgestaltungen ist der Hydraulikkreis, insbesondere eine Kontrolleinheit bzw. die Steuer- oder Regeleinheit, dazu eingerichtet, den Volumenstrom in Abhängigkeit der jeweils zu erreichenden Sollgeschwindigkeit einzustellen und zu variieren. Beispielsweise kann der Hydraulikkreis, insbesondere die Kontrolleinheit bzw. die Steuer- oder Regeleinheit, dazu eingerichtet sein, den Volumenstrom basierend auf einer Wertetabelle für Sollgeschwindigkeiten einzustellen und/oder basierend auf gemessenen Orts- und/oder Geschwindigkeitsdaten des Bären oder des Kolbens und/oder gemessener Hydraulikdrücke dynamisch einzustellen, insbesondere zu regeln. Dazu kann der Schmiedehammer beispielsweise zumindest eine Sensoreinheit zur Messung und/oder Speicherung von Orts- und/oder Geschwindigkeitsdaten des Bären oder Kolben und/oder der Hydraulikdrücke umfassen.

Gemäß hierin vorgeschlagener Ausgestaltungen kann der der Hydraulikkreis, insbesondere die Steuer- oder Regeleinheit, dazu eingerichtet sein, das Ventil oder das Stellglied in der auf die Beschleunigungsphase folgenden Bewegungsphase des Arbeitshubs zumindest zeitweise im Wesentlichen vollständig zu schließen, insbesondere kurz vor bzw. exakt zu Beginn der Umformung um mögliche hydraulische Rückschläge ins System zu vermeiden.

Gemäß Ausgestaltungen ist der Hydraulikkreis, insbesondere die Steuer- oder Regeleinheit, dazu eingerichtet, den Volumenstrom derart einzustellen und zu variieren, insbesondere zu regeln, dass die Beschleunigungsphase bei gleichzeitiger Minimierung bzw. Optimierung der Bewegungsphase maximiert ist. Es ist vorgesehen, dass der Volumenstrom in der Beschleunigungsphase derart eingestellt wird, dass die Nachströmphase im Bereich von 10% bis 30%, insbesondere von 10% bis 20%, des Hubs des Hydraulikzylinders entspricht. Insbesondere kann der Volumenstrom zur Beschleunigung des Bären so eingestellt und variiert werden, dass die nach der Beschleunigungsphase verbleibende Zeitspanne bis unmittelbar vor dem Umformvorgang größer ist als die Stell-, Ansprech- und/oder Schaltzeiten des Stellglieds ist. Dabei kann, durch entsprechendes Einstellen und Variieren des Volumenstroms in der Beschleunigungsphase, die Länge der Beschleunigungsphase und entsprechend die Länge der Bewegungs- oder Bremsphase bzw. deren Verhältnis z.B. auch in Abhängigkeit der jeweils zu erreichenden Sollgeschwindigkeit, eingestellt werden.

Beispielsweise kann der Volumenstrom bei niedrigen Sollgeschwindigkeiten langsamer und mit kleinerem Anstieg bzw. kleinerer Änderungsgeschwindigkeit hochgeregelt oder gestellt werden, damit die Sollgeschwindigkeit in einer späten Phase des Arbeitshubs, z.B. im letzten Drittel des Arbeitshubs, erreicht wird. Bei hohen Sollgeschwindigkeiten kann der Volumenstrom entsprechend schneller hochgeregelt werden, beispielsweise derart, dass die Sollgeschwindigkeit ebenfalls in einer späten Phase des Arbeitshubs erreicht wird.

In Ausgestaltungen ist es möglich, dass für einen Arbeitshub zur Beschleunigung des Bären, ausgehend von einem im Bewegungsablauf des Bären gelegenen Umkehrpunkt mit Bärgeschwindigkeit Null, hin zur Sollgeschwindigkeit nur ein Teil des gesamten Hubs des Hydraulikzylinders verwendet wird. Entsprechend kann der Rückhub verkürzt werden, insbesondere derart, dass in dem, von der Rückhubposition startend und bis zur Umformposition verfügbaren Teilhub die Sollgeschwindigkeit sicher, insbesondere reproduzierbar, erreicht werden kann. Die für jeweils gegebene Sollgeschwindigkeiten geeigneten Rückhubpositionen können beispielsweise aus Test- oder Probeläufen und/oder durch Simulation gewonnen werden, und beispielsweise in Form einer Wertetabelle in einer Datenbank einer Kontrolleinheit oder Regeleinheit der Umformmaschine oder des Hydraulikkreises bereitgestellt werden.

Bei Verkürzung des Ruckhubwegs, beispielsweise bei vergleichsweise kleinen Sollgeschwindigkeiten, ist es möglich, die Frequenz für Umformoperationen der Umformmaschine zu erhöhen, und/oder durch die Verkürzung des Rückhubwegs Energie einzusparen.

Gemäß verfahrensseitigen Ausgestaltungen der Erfindung ist ein Verfahren zum Betreiben eines Schmiedehammers zur Werkstückumformung vorgesehen. Zur Durchführung des Verfahrens kann beispielsweise ein Schmiedehammer verwendet werden, der gemäß einer der hierin erfindungsgemäß beschriebenen Ausgestaltungen ausgebildet bzw. eingerichtet ist.

Gemäß einer Ausgestaltung des Verfahrens wird in einem zur Werkstückumformung ausgeführten Arbeitshub ein zur Werkstückumformung vorgesehener bzw. eingerichteter Bär durch einen mit dem Bären gekoppelten Hydraulikzylinder in einer Beschleunigungsphase beschleunigt. In der Beschleunigungsphase wird in dem Arbeitshub ein erster hydraulischer Arbeitsraum des Hydraulikzylinders über ein Ventil mit einstellbar variablem Volumenstrom durch einen Hydraulikkreis mit Hydraulikfluid gespeist. Insbesondere umfasst das Verfahren die Speisung des ersten Arbeitsraums durch das Ventil mit einstellbar variablem Volumenstrom.

Bei dem vorgeschlagenen Verfahren ist vorgesehen, dass der Hydraulikkreis, insbesondere die Steuer- oder Regeleinheit, in der Beschleunigungsphase den Volumenstrom des Ventils in Abhängigkeit einer in der Beschleunigungsphase zu erreichenden Sollgeschwindigkeit des Bären einstellt und variiert, insbesondere regelt.

Die im Zusammenhang mit dem hierin vorgeschlagenen Schmiedehammer beschriebenen Vorteile können entsprechend mit dem Verfahren erreicht werden.

Durch eine Einstellung und Variation des Volumenstroms, ist es insbesondere möglich, das pro Zeiteinheit in den ersten Arbeitsraum fließende Volumen an Hydraulikfluid und auch das Zeitintervall, in dem Hydraulikfluid in den ersten Arbeitsraum fließt einzustellen, insbesondere basierend auf einer Regelung bzw. einem Regelkreis. Mithin ist es beispielsweise möglich, die Öffnungsweite des Ventils und die Öffnungsdauer, insbesondere die Füllzeit, gezielt und variabel einzustellen. Der Volumenstrom kann beispielsweise entsprechend einer Funktion der Zeit eingestellt und/oder variiert werden. Dadurch ist es beispielsweise möglich, die Dauer der Beschleunigungsphase einzustellen, insbesondere in Abhängigkeit der Sollgeschwindigkeit. Für kleine Sollgeschwindigkeiten kann beispielsweise eine kleine Öffnungsweite verbunden mit einer im Vergleich zu großen Öffnungsweiten entsprechend längeren Füllzeit von einer Regelung umgesetzt werden. Bei großen Sollgeschwindigkeiten kann die Öffnungsweite größer gewählt werden. Mithin ist es insbesondere möglich, sowohl bei kleinen als auch bei großen Sollgeschwindigkeiten die Beschleunigungsphase beispielsweise bis kurz vor dem Umformvorgang auszudehnen, so dass die Bewegungsphase bzw. Bremsphase auf ein Minimum reduziert werden kann.

Gemäß verfahrensseitigen Ausgestaltungen kann das das Ventil als ein regelbares Ventil ausgebildet sein. Das Ventil kann ein Stetig-Wegeventil, ein Proportional-Wegeventil, ein Servo-Wegeventil und/oder ein Regel-Wegeventil umfassen. Das Verfahren kann dabei Regelung des Volumenstroms umfassen, wobei insbesondere Öffnungsweite und Öffnungsdauer des Ventils geregelt werden können.

Gemäß einer Ausgestaltung ist ein Verfahren zum Betreiben eines Schmiedehammers zur Werkstückumformung vorgesehen, bei dem in einem zur Werkstückumformung ausgeführten Arbeitshub ein zur Werkstückumformung vorgesehener Bär durch einen damit gekoppelten Hydraulikzylinder in einer Beschleunigungsphase beschleunigt wird. Die Umformmaschine kann entsprechend einer hierin erfindungsgemäß beschriebenen Ausgestaltung ausgebildet sein.

Gemäß dem Verfahren der Ausgestaltung wird in dem Arbeitshub ein erster hydraulischer Arbeitsraum des Hydraulikzylinders über ein Stellglied mit einstellbar variablem Volumenstrom durch einen Hydraulikkreis mit Hydraulikfluid gespeist. In der Beschleunigungsphase wird der Volumenstrom durch das Stellglied in Abhängigkeit der Sollgeschwindigkeit durch den Hydraulikkreis, insbesondere die Steuer- oder Regeleinheit, so eingestellt und variiert, insbesondere geregelt, dass die Sollgeschwindigkeit erreicht wird. In der auf die Beschleunigungsphase unmittelbar folgenden Bewegungsphase verringert der Hydraulikkreis, insbesondere die Steuer- oder Regeleinheit, den Volumenstrom durch entsprechendes Stellen des Stellglieds auf einen Nachströmvolumenstrom derart, dass der in der Bewegungsphase (Bremsphase) im ersten hydraulischen Arbeitsraum herrschende Hydraulikdruck im Wesentlichen oberhalb des Kavitationsdrucks des Hydraulikfluids liegt. Das Stellen bzw. einstellen und Variieren des Stellglieds kann insbesondere ein Regeln des Stellglieds umfassen.

Analog zu oben ermöglicht das vorgeschlagene Stellglied eine Anpassung der Beschleunigungsphase, insbesondere der Länge der Beschleunigungsphase, an die Sollgeschwindigkeit. Insbesondere ist es möglich, die Beschleunigungsphase so einzustellen, dass die darauffolgende Bewegungsphase bzw. Bremsphase auf ein Minimum verkürzt bzw. optimiert wird.

Ferner ist es durch das Stellglied bzw. das Ventil mit einstellbar variablem Volumenstrom möglich, das Öffnungs- und Schließverhalten zu beeinflussen. Verglichen mit einem schlagartig erfolgenden Öffnen und Schließen der Hydraulikzufuhr in den ersten Arbeitsraum, wie bei Umformmaschine mit einem Auf-Zu-Ventil nach dem Stand der Technik, ist es mit der vorgeschlagenen Erfindung möglich, das Öffnungs- und Schließverhalten gezielt zu beeinflussen bzw. einzustellen und zu variieren, insbesondere zu regeln und das Zu- und Abschalten der Hydraulikfluidströme, z.B. Ölströme, an die Trägheit realer Bauteile anzugleichen (Rampen) um einen Abreißen der Hydraulikfluidströme entgegenzuwirken bzw. um dies zu verhindern.

Nach einer Ausgestaltung kann das Stellglied ein regelbares Ventil und/oder eine regelbare Pumpe umfassen. Mit solchen Stellgliedern ist es möglich, den Volumenstrom im Zeitverlauf, beispielsweise entsprechend einer vorgegebenen oder vorgebbaren Zeitfunktion einzustellen, insbesondere zu steuern oder zu regeln. Damit verbundene Vorteile wurden vorweg bereits genannt.

Das Ventil kann beispielsweise ein Stetig-Wegeventil, ein Proportional-Wegeventil, ein Servo-Wegeventil und/oder ein Regel-Wegeventil umfassen. Die Pumpe kann beispielsweise eine Servopumpe umfassen.

Bei dem Verfahren kann bei Verwendung der genannten Stellglieder der Volumenstrom in Abhängigkeit der Sollgeschwindigkeit geregelt werden.

Nach einer Ausgestaltung des Verfahrens wird der Volumenstrom durch die Steuer- oder Regeleinheit während des Arbeitshubs, insbesondere während der Bewegungsphase so eingestellt, dass in dem ersten hydraulischen Arbeitsraum ein vorgegebener oder vorgebbarer Hydraulikdruck oder Hydraulikdruckverlauf im Wesentlichen erreicht wird. Der Volumenstrom kann beispielsweise basierend auf einem im ersten hydraulischen Arbeitsraum mittels eines Drucksensors gemessenen Hydraulikdrucks dynamisch eingestellt und variiert, insbesondere geregelt werden. Bei dem Verfahren kann entsprechend der Hydraulikdruck im ersten Arbeitsraum gemessen werden. Der Hydraulikdruck oder Hydraulikdruckverlauf kann aus einer Wertetabelle oder Datenbank ausgelesen werden und dazu verwendet werden, den Volumenstrom einzustellen, insbesondere zu regeln oder steuern. Möglich ist auch, dass in einem Arbeitszyklus im zweiten Arbeitsraum herrschende Hydraulikdruck gemessen wird, und zur Regelung des Arbeitshubs und/oder Rückhubs herangezogen wird.

Nach einer Ausgestaltung wird der Volumenstrom durch die Steuer- oder Regeleinheit derart eingestellt und variiert, insbesondere geregelt, dass der Hydraulikdruck im ersten hydraulischen Arbeitsraum in der Bewegungsphase einem vorgegebenen oder vorgebbaren Druck entspricht oder in einem vorgegebenen Druckbereich gelegen ist. Der vorgegebene Druck oder Druckbereich kann zwischen 2 bis 6 bar, bevorzugt zwischen 3 bis 4 bar liegen. Insbesondere kann der Volumenstrom derart eingestellt und variiert, insbesondere gesteuert werden, dass der Hydraulikdruck im ersten Arbeitsraum über dem Kavitationsdruck des Hydraulikfluids liegt.

Nach einer Ausgestaltung des Verfahrens wird der Volumenstrom durch die Steuer- oder Regeleinheit in Abhängigkeit der jeweils zu erreichenden Sollgeschwindigkeit eingestellt und variiert, insbesondere gesteuert bzw. geregelt. Dabei wird der Volumenstrom vorzugsweise basierend auf einer Wertetabelle für Sollgeschwindigkeiten und/oder basierend auf gemessenen Orts- und/oder Geschwindigkeitsdaten des Bären eingestellt und variiert, insbesondere dynamisch eingestellt. Die Wertetabelle kann beispielsweise aus Testläufen oder durch Simulation ermittelt sein. Bei dem Verfahren ist es ferner möglich, dass Orts- und/oder Geschwindigkeitsdaten des Bären oder einer damit bewegten Komponente der Umformmaschine und/der gemessene Hydraulikdrücke, durch zumindest eine Sensoreinheit gemessen und/oder gespeichert, insbesondere zwischengespeichert, werden. Die gemessenen und/oder gespeicherten Daten können bei der Einstellung und Variation, insbesondere Regelung, des Volumenstroms verwendet werden.

Nach einer verfahrensseitigen Ausgestaltung wird der Volumenstrom durch die Steuer- oder Regeleinheit derart eingestellt und variiert, insbesondere geregelt, dass die Zeitdauer der Beschleunigungsphase bei gleichzeitiger Minimierung der Zeitdauer der Bewegungsphase maximiert bzw. optimiert wird. Beispielsweise kann dadurch die Beschleunigungsphase derart eingestellt werden, dass die Sollgeschwindigkeit kurz vor der Umformoperation erreicht wird, so dass in Ausgestaltungen die Nachsaugphase, in weiteren Ausgestaltungen die Nachströmphase verkürzt bzw. optimiert und damit verbundene Nachteile, z.B. Abriss des Hydraulikfluidstroms, Entstehung von Kavitationen usw., zumindest weitgehend vermieden werden können.

Ausführungsbeispiele der Erfindung werden nachfolgend anhand der anhängenden Figuren näher beschrieben. Es zeigen:
- FIG. 1: schematisch einen beispielhaften Aufbau einer Ausgestaltung eines Schmiedehammers;
- FIG. 2: beispielhaft und schematisch eine an einem als Schlagventil verwendeten Regelwegeventil des Schmiedehammers der Ausgestaltung anliegende Spannung in Abhängigkeit der Zeit für einen Arbeitstakt;
- FIG. 3: ein Öffnungsdiagramm eines Rückhubventils beim Betrieb des Schmiedehammers der ersten Ausgestaltung; und
- FIG. 4: ein beispielhaft schematisches Positions- und Geschwindigkeitsdiagramm eines Bären während eines Arbeitszyklus.

FIG. 1 zeigt schematisch einen beispielhaften Aufbau eines hydraulisch betriebenen Schmiedehammers 1 gemäß eines Ausführungsbeispiels. Der Schmiedehammer 1 stellt ein Beispiel für eine Umformmaschine dar.

Der Schmiedehammer 1 umfasst einen Bären 2 mit einem daran befestigten Werkzeug 3 zur Umformung eines (nicht gezeigten) Werkstücks.

Der Bär 2 ist mit einem Hydraulikzylinder 4 gekoppelt. Genauer ist der Bär über eine Kolbenstange 5 mit einem in einem Zylinderrohr 6 bewegbaren Kolben 7 mechanisch gekoppelt.

Der Hydraulikzylinder 4 wird über einen Hydraulikkreis 8 gesteuert. Ein erster Arbeitsraum 9 des Hydraulikzylinders 4 und ein zweiter Arbeitsraum 10 sind über Hydraulikleitungen mit dem Hydraulikkreis 8 verbunden. Dem ersten Arbeitsraum 9 ist eine Pressfläche des Kolbens 7, auch Kolbenfläche genannt, zugewandt, und dem zweiten Arbeitsraum 10 ist eine von der Pressfläche abgewandte Rückzugfläche des Kolbens 7, auch Ringfläche genannt, zugewandt.

Der Hydraulikkreis 8 umfasst eine Pumpeneinheit 11 mit einer motorgetriebenen Pumpe und Steuerventilen, wobei die Pumpeneinheit 11 dazu eingerichtet ist, einen vorgegebenen Systemdruck zu erzeugen.

Der Pumpeneinheit 11 nachgeschaltet ist ein Regelventil bzw. Regelwegeventil 12 mit Sicherheitsstufe, das in einer ersten Wege-Schaltstellung die Pumpeneinheit 11, den zweiten Arbeitsraum 10 und die Speichereinheit 19 vom ersten Arbeitsraum 9 trennt, und in einer zweiten Wege-Schaltstellung den ersten Arbeitsraum 9 mit der Pumpeneinheit 11, dem zweiten Arbeitsraum 10 und die Speichereinheit 19 verbindet. Das Regelwegeventil 12 bildet ein Schlagventil zur Regelung eines Arbeitshubs bzw. eines Schmiedeschlags.

Zwischen dem Regelwegeventil 12 und dem ersten Arbeitsraum 9 sind ein Bremsventil 14 und ein erster Drucksensor 15 vorgesehen. Das Regelwegeventil 12, das Bremsventil 14 und der erste Drucksensor 15 sind über einen an einem oberen Ende des Zylinderrohrs 6 vorhandenen ersten Anschluss 16 mit dem ersten Arbeitsraum 9 verbunden.

Die Pumpeneinheit 11 ist mit einem an einem unteren Ende des Zylinderrohrs 6 vorhandenen zweiten Anschluss 17 verbunden. An der zwischen der Pumpeneinheit 11 und dem zweiten Anschluss 17 verlaufenden Hydraulikleitung sind ein zweiter Drucksensor 18, ein Druckspeicher 19 und ein Sicherheitsventil 20 angeschlossen.

Ein zwischen dem ersten Anschluss 16 und dem zweiten Anschluss 17 gelegener dritter Anschluss 21 am Zylinder 6 führt zu einem Ventil 27, das die zum dritten Anschluss führende Leitung wahlweise sperren oder auf einen Hydrauliktank 13 schalten kann. Die Leitung umfasst weiterhin einen dritten Drucksensor 22 und eine Drossel 28, mittels der eine Verbindung vom ersten Anschluss 16 zum Ventil 27 realisiert ist. Der dritte Anschluss 21 liegt näher am ersten Anschluss 16, beispielsweise in einem den ersten Anschluss 16 umfassenden oberen Drittel des Zylinderrohrs 6.

Der Hydraulikkreis 8 umfasst des Weiteren eine Kontrolleinheit 23, insbesondere Steuer- oder Regeleinheit 23, die über (nicht gezeigte) Daten-, Steuer-, und Regelleitungen mit den zu steuernden bzw. regelnden Komponenten des Schmiedehammers 1 verbunden sind, beispielsweise der Pumpeneinheit 11, dem Regelwegeventil 12, den Drucksensoren 15, 18, 22 und einer Wegemesseinheit 24. Die Wegemesseinheit 24 ist dazu eingerichtet, die Position bzw. den vom Bären 2 zurückgelegten Weg zu erfassen und/der die Geschwindigkeit des Bären 2 zu ermitteln, z.B. aus einer Wegemessung.

Bei dem Schmiedehämmer 1 nach FIG. 1 ist die Kontrolleinheit 23, insbesondere der Hydraulikkreis 8, dazu eingerichtet, die zur Werkstückumformung eines Werkstücks durch Bewegungsenergie des Bären 2 erzeugte Schlagenergie, insbesondere eine zur Schlagenergie korrespondierende Sollgeschwindigkeit, einzustellen, was nachfolgend noch genauer beschrieben wird.

Ausgehend von der in FIG. 1 gezeigten Situation, in welcher der Bär 2 und entsprechend der Kolben 7 in einem oberen Umkehrpunkt sind, wird der Bär 2 mit Werkzeug 3 beschleunigt, indem der erste Arbeitsraum 9 über das Regelwegeventil 12 mit Hydraulikfluid, insbesondere Hydrauliköl, beaufschlagt wird. Entsprechend füllt sich der erste Arbeitsraum 9, wodurch sich der Kolben 7 und entsprechend der Bär 2 in einem Arbeitshub A nach unten, d.h. auf das umzuformende Werkstück hin, bewegen. Bei der Beaufschlagung des ersten Arbeitsraums 9 wird der mit dem Kolben 7 gekoppelte Bär 2 beschleunigt.

Der Hydraulikkreis 8, insbesondere die Steuer- oder Regeleinheit 23, ist dabei derart eingerichtet, dass der Bär 2 auf eine vorgegebene oder vorgebbare Sollgeschwindigkeit, korrespondierend zu einer vorgegebenen oder vorgebbaren Schlagenergie, beschleunigt wird.

Bei Erreichen des im Bereich des zweiten Anschlusses 17 gelegenen unteren Umkehrpunkts des Kolbens 7 erfolgt im Umformpunkt eine Umformung eines Werkstücks, wobei der Bär 2 die aus der Sollgeschwindigkeit resultierende Schlagenergie auf das Werkstück überträgt.

Auf die Umformung des Werkstücks erfolgt ein Rückhub R. Dabei wirkt der ständig im zweiten Arbeitsraum 10 anstehende Hydraulikdruck beschleunigend in die Rückhubrichtung auf den Kolben 7 und entsprechend den Bären 2. Das im ersten Hydraulikraum 9 befindliche Fluid kann beim Rückhub über den dritten Anschluss 21 zum Ventil 27 strömen. Dieses gibt zumindest während des Rückhubs den Weg zum Hydrauliktank 13 frei, so dass das Hydraulikfluid dorthin abfließen kann.

Überfährt bzw. verschließt der Kolben 7 am Ende der Rückhubphase bzw. im oberen Drittel des Zylinders 6 den dritten Anschluss 21 fließt das Hydraulikfluid bis zum endgültigen Stoppen des Kolbens 7 und entsprechend des Bären 2 mit Werkzeug 3 vom ersten Anschluss 16 über die Drossel 28 zum Ventil 27, das weiterhin zum Hydrauliktank 13 verschalten ist. Das Regelwegeventil 12 ist während der gesamten Rückhubphase vollständig oder zumindest im Wesentlichen geschlossen.

Arbeitshub A und Rückhub R bilden einen Arbeitstakt des Schmiedehammers 1 der wiederholend durchlaufen werden kann.

Die Steuerung bzw. Regelung des Arbeitshubs A und Rückhubs R, z.B. durch die Steuer- oder Regeleinheit 23, wird im Nachfolgenden noch genauer beschrieben.

Das Regelwegeventil 12, stellt ein Beispiel für ein Ventil mit einstellbar variablem Volumenstrom dar. Je nachdem welche Spannung bzw. welcher Strom, insbesondere Steuer- oder Regelsignale, an das Regelwegeventil 12 angelegt werden, kann dieses stufenlos geöffnet und geschlossen werden. Insbesondere kann das Regelwegeventil 12 durch entsprechende Steuer- oder Regelsignale, die von der Kontrolleinheit 23 ermittelt bzw. erzeugt werden, gezielt, z.B. in Form einer Rampe, auf- und zugesteuert werden. Ferner sind die Kontrolleinheit 23 und das Regelwegeventil 12 so eingerichtet, beispielsweise und jedoch nicht beschränkend über ein Nockensteuerwerk, dass die Öffnungszeit für eine vorgegebene Zeit, beispielsweise mit einer Genauigkeit von 0,5 ms, gesteuert werden kann. Mithin kann der Volumenstrom des Regelwegeventils 12 eingestellt und variiert werden, wobei für eine Regelung des Regelwegeventils 12 insgesamt mehrere Stellgrößen zur Verfügung stehen, d.h. die Ventilöffnung als solche, und die Öffnungszeit und der zeitliche Verlauf der Ventilöffnung.

Der Hydraulikkreis 8 und die Kontrolleinheit 23 sind derart eingerichtet, dass der Volumenstrom des Regelwegeventils 12 in Abhängigkeit einer in einer Beschleunigungsphase eines Arbeitshubs A zu erreichenden Sollgeschwindigkeit des Bären 2 geregelt wird.

An dieser Stelle sei ergänzend noch erwähnt, dass bei der gezeigten Ausgestaltung des Schmiedehammers der Bär parallel zur Richtung der Schwerkraft S auf und ab bewegt wird.

Der Schmiedehammer 1 weist kein Nachsaugventil und entsprechend auch keinen Nachsaugtank auf. Damit bei dem Schmiedehammer 1 nach Erreichen der Sollgeschwindigkeit in der Bremsphase Hydraulikfluid in den ersten Arbeitsraum 9 strömen kann, ist die Kontrolleinheit 23 derart eingerichtet, dass diese das Regelwegeventil 12 nach Erreichen der Sollgeschwindigkeit nicht vollständig schließt. Dabei regelt die Kontrolleinheit 23 das Regelwegeventil 12 derart, dass ausreichend Hydraulikfluid nachströmen kann und der im ersten Arbeitsraum 9 herrschende Druck oberhalb des Kavitationsdrucks des Hydraulikfluids bleibt. Die Bremswirkung wird durch den im Ringraum des zweiten Arbeitsraums 10 anstehenden Systemdruck erreicht.

Insbesondere kann das Regelwegeventil 12 derart geregelt werden, dass der Druck im ersten Arbeitsraum 9 deutlich kleiner als der Systemdruck, jedoch über dem Kavitationsdruck liegt. Bei einer derartigen Regelung des Regelwegeventils 12 in der Bewegungsphase kann im Wesentlichen der gleiche Brems-Effekt wie bei Verwendung eines Nachsaugventils erreicht werden, wobei das Bremsen, wie erwähnt, durch den im Ringraum des zweiten Arbeitsraums 10 anstehenden Systemdruck bewirkt wird. Der der Volumenstrom des Regelwegeventils 12 kann beispielsweise so geregelt werden, dass der Druck im ersten Arbeitsraum 9 zwischen 2 bis 6 bar, oberhalb des Kavitationsdrucks des Hydraulikfluids liegt.

Die Regelung des Regelwegeventils 12 in der Bewegungsphase kann beispielsweise auf Grundlage des vom ersten und/oder dritten Drucksensors 15 bzw. 22 erfassten Drucks erfolgen.

Die Verwendung des Regelwegeventils 12 hat den Vorteil, dass Regelwegeventile i.d.R kürzere Reaktionszeiten als Nachsaugventile aufweisen, so dass Kavitationen mit höherer Sicherheit vermieden werden können. Insbesondere in der Phase beim Übergang von der Beschleunigungsphase zur Bewegungsphase des Arbeitshubs bieten die kurzen Reaktionszeiten von Regelwegeventilen einen Vorteil gegenüber vergleichsweise träge reagierenden Nachsaugventilen. Insbesondere vorteilhaft gegen die Ausbildung von Kavitation ist jedoch, dass das Regelwegeventil 12 vom Beschleunigungsvolumenstrom auf den Nachströmvolumenstrom stetig, z.B. entsprechend einer linearen oder auch nichtlinearen anderen Funktion, eingestellt werden kann, ohne dass es zwischenzeitlich vollständig geschlossen werden muss. Der Hydraulikfluidstrom kann demzufolge nicht unterbrochen werden, Kavitation wird im Wesentlichen oder ganz vermieden.

FIG. 2 zeigt beispielhaft und schematisch eine an dem Schlagventil 12 des Schmiedehammers 1 anliegende Spannung in Abhängigkeit der Zeit t für einen Arbeitshub A und Rückhub R. Wie aus FIG. 2 ersichtlich ist, kann das Regelwegeventil 12 in der Beschleunigungsphase des Arbeitshubs A bis zum Erreichen der Sollgeschwindigkeit im Zeitpunkt tₛ gesteuert werden.

Ausgehend von der in FIG. 1 gezeigten Situation zu Beginn des Arbeitshubs A im ersten Zeitpunkt t1, wird das Regelwegeventil 12 mit einer ersten Spannung U1 angesteuert. Über das Regelwegeventil 12 wird, entsprechend der zur ersten Spannung U1 korrespondierenden Öffnungsweite des Regelwegeventils 12, der erste Arbeitsraum 9 mit Hydraulikfluid beaufschlagt, wobei am Eingang des Regelwegeventils 12 der Systemdruck anliegt. Der Bär 2 wird durch das in den ersten Arbeitsraum 9 eintretende Hydraulikfluid und die auf den Bären 2 wirkende Schwerkraft S beschleunigt. Im weiteren Verlauf wird die am Regelwegeventil 12 anliegende Spannung U entsprechend einer Rampe hochgefahren, bis zu einer zweiten Spannung U2.

Dabei werden die anfängliche erste Spannung U1, die Rampe und die zweite Spannung U2 von der Kontrolleinheit 23 derart geregelt bzw. eingestellt, dass in einem Zeitpunkt tₛ die für den jeweiligen Umformvorgang erforderliche bzw. gewünschte Sollgeschwindigkeit, sprich die jeweils gewünschte Schlagenergie, erreicht ist. Die Spannungen U1 und U2 und die Rampe können beispielsweise aus einer Wertetabelle für Sollgeschwindigkeiten oder Schlagenergien, insbesondere spezifisch für einen vorgegebenen Arbeitszyklus, entnommen werden oder entsprechend eingestellt sein.

Entsprechende Wertetabellen können beispielsweise durch Simulation und/oder Testbetrieb des Schlaghammers erstellt werden. Bei einer Simulation können beispielsweise Parameter wie Gewicht des Bären 2 und der mit dem Bären 2 bewegten Komponenten (z.B. Kolbenstange 5, Kolben 7, Werkzeug 3), den technischen Daten des Hydraulikzylinders 4 (z.B. Gesamthubweg, Pressfläche) und den Betriebsparametern des Hydraulikkreis 8 (z.B. Systemdruck, Eigenschaften des Hydraulikfluids, Temperatur) verwendet werden.

Abgesehen von einer Rampe, d.h. einer linearen Funktion von der Zeit, kommen auch andere, insbesondere nicht-lineare, Funktionen in Betracht.

Bei Erreichen der Sollgeschwindigkeit wird das Regelventil 12 nicht vollständig geschlossen, sondern derart geregelt, z.B. gemäß einer linearen Funktion, dass weiterhin Hydraulikfluid in den ersten Arbeitsraum 9 nachströmen kann. Wie bereits erwähnt, ist die Regelung derart eingerichtet, dass der Druck im ersten Hydraulikraum 9 oberhalb des Kavitationsdrucks des Hydraulikfluids liegt. Da das Regelwegeventil 12 nach Erreichen der Sollgeschwindigkeit in der Bremsphase des Arbeitshubs A nicht vollständig geschlossen wird, kann ferner vermieden werden, dass die Hydraulikfluidströme abreißen.

FIG. 3 zeigt ein Öffnungsdiagramm des Ventils 27 (Rückhubventil) während eines Arbeitszyklus (R, A) des Schmiedehammers 1. Das Ventil 27 ist während des Arbeitshubs A geschlossen, und wird nach dem Umformen (Zeitpunkt t2) geöffnet, wodurch der erste Arbeitsraum 9 mit dem Hydrauliktank 13 verbunden wird. Dadurch kann das Hydraulikfluid beim Rückhub R aus dem ersten Arbeitsraum 9 über den dritten Anschluss 21 und, nachdem der Kolben 7 den dritten Anschluss 21 überfahren hat, über die Drossel 28 in den Hydrauliktank 13 abfließen.

FIG. 4 zeigt ein Positions- und Geschwindigkeitsdiagramm des Bären 2 während eines Arbeitszyklus des Schmiedehammers 1. Genauer zeigt FIG. 4 den Verlauf der Position X des Bären 2 und die Geschwindigkeit V des Bären 2 in Abhängigkeit der Zeit t.

Ab dem ersten Zeitpunkt t1 wird der Bär 2 durch entsprechende Regelung des Volumenstroms des Regelwegeventils 12 beschleunigt, wobei die Regelung im vorliegenden Beispiel derart erfolgt, dass die Geschwindigkeit V linear ansteigt bis zum Erreichen der Sollgeschwindigkeit Vsoll. Mit der vorgeschlagenen Erfindung lassen sich jedoch auch andere Geschwindigkeit-Zeit-Verläufe, d.h. nicht nur lineare Verläufe, umsetzen.

Ab Erreichen der Sollgeschwindigkeit Vsoll erfolgt die Regelung des Hydraulickreises 8 nach einer der oben beschrieben Betriebsweisen, wobei die Bewegungsphase des Arbeitshubs A, in der sich der Bär 2 mit im Wesentlichen konstanter Sollgeschwindigkeit Vsoll bewegt, in FIG. 4 zeitlich nicht aufgelöst dargestellt ist.

Die Regelung in der Bewegungsphase (Bremsphase) erfolgt im vorliegenden Beispiel derart, dass die Sollgeschwindigkeit Vsoll erst kurz vor dem Umformpunkt erreicht wird die Nachströmphase also vorteilhaft verkürzt ist.

Die Position X des Bären 2 verändert sich entsprechend der linearen Geschwindigkeitsänderung gemäß einer parabolischen Funktion von der Ausgangsposition 0 über den im Arbeitszyklus ausgeführten Hub H.

Beim Umformvorgang zum zweiten Zeitpunkt t2 wird der Bär 2 abgebremst und bewegt sich auf Grund der Rückprallenergie und der wie oben beschriebenen Rückhubsteuerung des Hydraulikkreises 8 zurück zur Ausgangsposition 0.

Für den Rückhub R wird der Hydraulikkreis 8 wie oben beschrieben gesteuert, wobei im vorliegenden Beispiel der Bär 2 beim Rückhub eine lineare Änderung der Geschwindigkeit V erfährt. Im oberen Umkehrpunkt zum dritten Zeitpunkt t3 hat der Bär 2 die Geschwindigkeit Null.

Da die Rückzugsfläche des Kolbens 7 eine Ringfläche, und damit kleiner als die Pressfläche des Kolbens 7 ist, ist die Beschleunigung des Bären 2 beim Rückhub R geringer als beim Arbeitshub A. In FIG. 6 ist der Abbremsvorgang im Bereich des oberen Umkehrpunkts nicht zeitaufgelöst dargestellt.

Anstelle des Regelwegeventils 12 kann auch eine regelbare Pumpe, beispielsweise eine Servopumpe, verwendet werden. Mit einer solchen Pumpe kann entsprechend zum Regelwegeventil 12 der Volumenstrom wie oben beschrieben eingestellt und variiert, insbesondere geregelt, werden.

Die beschriebenen Ausgestaltungen eines Schmiedehammer 1, im Allgemeinen einer korrespondierend eingerichteten Umformmaschine mit entsprechender Regelung, weisen insbesondere die folgenden Vorteile auf.

Durch die Verwendung von Ventilen oder Pumpen mit einstellbar variablem Volumenstrom ist es möglich, die Zufuhr von Hydraulikfluid vergleichsweise sanft zu ändern, wobei schlagartige Änderungen vermieden werden können. Dies bietet insbesondere den Vorteil, dass Kavitationen vermieden werden können, die bei schlagartiger Änderung des Volumenstroms beispielsweise durch einen Abriss des Hydraulikfluidstroms auf Grund der Trägheit des Hydraulikfluids verursacht werden können.

Die mit der vorgeschlagenen Umformmaschine mögliche Steuerung oder Regelung des Hydraulikkreises macht es möglich, bei vorgegebener Sollgeschwindigkeit, bzw. Schlagenergie oder Energievorwahl, die Beschleunigungsphase bis kurz vor auftreffen des Bären 2 bzw. Werkzeugs 3 auf dem Werkstück auszudehnen, bzw. den Bären 2 bis kurz vor Auftreffen auf das Werkstück gezielt zu beschleunigen, so dass die Nachströmphase auf ein Minimum verkürzt bzw. optimiert werden kann. Beispielsweise kann der Hydraulikkreis den Schmiedehammer so steuern und den Volumenstrom so regeln, dass bei kleinen Sollgeschwindigkeiten bzw. kleinen Umformenergien eine geringere Beschleunigung des Bären 2 über den gesamten Hub eingestellt wird als bei großen Sollgeschwindigkeiten bzw. großen Umformenergien.

Bei Verwendung einer Wegemesseinheit 24 in Kombination mit vergleichsweise schnell regelbaren Regelwegeventilen 12 oder Pumpen und auf Grund vergleichsweise kurzer Reaktionszeiten solcher Stelleinheiten bzw. Steuer- oder Regeleinheiten kann der Arbeitshub gezielt und gesteuert durchfahren werden.

Mit der vorgeschlagenen Umformmaschine können ferner Vorteile hinsichtlich Konstruktion des Hydraulikkreises 8 erreicht werden. Insbesondere kann auf die bei aus dem Stand der Technik bekannten Schmiedehämmern 1 verwendeten, vergleichsweise aufwändigen Schlagventile verzichtet werden. Gegenüber Umformmaschinen mit Nachsaugventil können insoweit konstruktive Vereinfachungen erreicht werden, als ein Nachsaugventil und ein zugehöriges Reservoir und zugehörige Hydraulikleitungen und -komponenten entfallen können.

Es wird eine hydraulische Umformmaschine 1 in form eines Schmiedehammers 1, zur Werkstückumformung bereitgestellt, umfassend einen Hydraulikzylinder 4 zum Antrieb eines zur Werkstückumformung eingerichteten Bären 2, und einen zum Betrieb des Hydraulikzylinders 4 eingerichteten Hydraulikkreis, wobei der Hydraulikkreis 8 ein Ventil 12 und/oder Stellglied mit einstellbar variablem Volumenstrom aufweist, über welches ein zur Beschleunigung des Bären 2 bei der Ausführung eines Arbeitshubs A zur Werkstückumformung verwendeter erster hydraulischer Arbeitsraum 9 des Hydraulikzylinders 4 mit Hydraulikfluid beaufschlagbar ist. Der Hydraulikkreis 8, insbesondere der Steuer- oder Regeleinheit 23, ist dazu eingerichtet, den Volumenstrom des Ventils 12 bzw. Stellglieds in Abhängigkeit einer in einer Beschleunigungsphase eines Arbeitshubs A zu erreichenden Sollgeschwindigkeit Vsoll des Bären 2 einzustellen und zu variieren, und die sich anschließenden Bewegungsphase des Arbeitshubs A zu optimieren.

Die Betriebsweisee des Schmiedehammers 1 hat insbesondere den Vorteil, dass Kavitationen im Hydraulikfluid nach Erreichen der Sollgeschwindigkeit vermieden werden können. Dies wird insbesondere dadurch erreicht, dass der Bär geregelt beschleunigt wird, so dass die sich an die Beschleunigungsphase anschließende Bewegungsphase, d.h. Bremsphase, des Arbeitshubs optimiert ist, insbesondere hinsichtlich des Auftretens von Kavitationen.

Bei aus dem Stand der Technik bekannten Schmiedehämmern umfasst der Hydraulikkreis ein mit dem ersten Arbeitsraum über ein Nachsaugventil verbundenes Hydraulikfluidreservoir, den Nachsaugtank. Bei diesen Ausführungen öffnet das Nachsaugventil, das als Rückschlagventil ausgeführt ist, ab einem bestimmten Druckverhältnis zwischen Nachsaugtank und Kolbenraum und Hydraulikfluid kann zufließen. Nach den aus dem Stand der Technik bekannten Schmiedehämmern wird in der Beschleunigungsphase des Arbeitshubs immer mit maximalem Druck und Volumenstrom beschleunigt. Daraus resultieren für hohe Sollgeschwindigkeiten lange Beschleunigungsphasen und kurze Brems- bzw. Nachsaugphasen. Bei kleinen Sollgeschwindigkeiten hingegen resultieren kürzere Beschleunigungsphasen und längere Brems- bzw. Nachsaugphasen. Da das Nachsaugen hinsichtlich Kavitation generell kritisch ist, insbesondere bei vergleichsweise langen Nachsaugphasen, und die Nachsaugphase von vielen nicht oder schwierig zu beeinflussenden Faktoren wie Fertigungstoleranzen der Komponenten des Nachsaugventils (Federsteifigkeit, Reibung der Lauffläche, Masse, etc.), Temperatur des Hydraulikmediums, Eigenschaften des Fluids selbst, Füllstand im Nachsaugtank bzw. -behälter (geodätischer Druck), etc. abhängt, sind die bekannten Schmiedehämmer hinsichtlich Funktionssicherheit (z.B. Kavitation) eher kritisch zu sehen.

Davon ausgehend ist es eine Erkenntnis der zu Grunde liegenden Erfindung, dass ein Nachsaugen durch geeignete Steuerung/Regelung der Beschleunigungsphase gar gänzlich eliminiert werden kann. Letzteres ermöglicht beispielsweise einen kavitationsfreien Antrieb.

Gemäß der Erfindung kann das Nachsaugen eliminiert bzw. es kann ein kavitationsfreier Antrieb umgesetzt werden. Hierbei wird das Hydraulikfluid in der Bremsphase über das Schlagventil zugeführt, so dass kein Nachsaugventil und Nachsaugtank erforderlich sind. Der zur Vermeidung von kavitationskritischem Druck notwendige Volumenstrom wird dem ersten Arbeitsraum über das Schlagventil zugeführt. Dazu wird das Schlagventil ab dem Ende der Beschleunigungsphase vorzugsweise druckgeregelt, d.h. der Öffnungsquerschnitt und der damit verbundene Volumenstrom werden in Echtzeit in Abhängigkeit von den Verhältnissen im Kolbenraum verändert. Insbesondere kann vermieden werden, dass nach Beendigung der Beschleunigungsphase das Schlagventil schlagartig geschlossen wird. Vielmehr kann das Schlagventil stetig geschlossen werden, bis die (Druck-)Regelung des Schlagventils einsetzt. Die zur Regelung des Schlagventils erforderlichen Parameter können z.B. durch einen am ersten hydraulischen Arbeitsraum installierten Drucksensor ermittelt bzw. rückgeführt werden. Ein Abriss der Hydraulikfluidsäule bzw. Kavitation und deren Schäden werden dadurch im Wesentlichen oder vollständig vermieden.

Insgesamt zeigt sich, dass die der Erfindung zu Grunde liegende Aufgabe gelöst wird.

### Bezugszeichenliste

- 1: Schmiedehammer
- 2: Bär
- 3: Werkzeug
- 4: Hydraulikzylinder
- 5: Kolbenstange
- 6: Zylinderrohr
- 7: Kolben
- 8: Hydraulikkreis
- 9: erster Arbeitsraum
- 10: zweiter Arbeitsraum
- 11: Pumpeneinheit
- 12: Regelwegeventil (Schlagen)
- 13: Hydrauliktank
- 14: Bremsventil
- 15: erster Drucksensor
- 16: erster Anschluss
- 17: zweiter Anschluss
- 18: zweiter Drucksensor
- 19: Druckspeicher
- 20: Sicherheitsventil
- 21: dritter Anschluss
- 22: dritter Drucksensor
- 23: Kontrolleinheit
- 24: Wegemesseinheit
- 27: Ventil (Steigen)
- 28: Drossel

- A: Arbeitshub
- R: Rückhub
- S: Schwerkraft
- U: Spannung
- t: Zeit
- G: Geschwindigkeit
- X: Position
- H: Hub
- O: Offenstellung

## Patentansprüche

1. Schmiedehammer (1) zur Werkstückumformung, umfassend einen eine Ringfläche und eine Kolbenfläche aufweisenden Differentialzylinder (4) zum Antrieb eines zur Werkstückumformung eingerichteten und mit dem Differenzialzylinder mechanisch gekoppelten Bären (2), und einen zum Betrieb des Differenzialzylinders (4) eingerichteten Hydraulikkreis (8) mit einem Stellglied (12) mit einstellbar variablem Volumenstrom zum Stellen eines Volumenstroms an Hydraulikfluid zur Füllung eines ersten hydraulischen Arbeitsraums (9) des Differenzialzylinders (4) bei der Ausführung eines der Werkstückumformung unmittelbar vorangehenden Arbeitshubs (A) mit einer Beschleunigungsphase zur Beschleunigung des Bären (2) auf eine Sollgeschwindigkeit (Vsoll) und eine auf die Beschleunigungsphase folgende Bewegungsphase, in welcher die erreichte Sollgeschwindigkeit (Vsoll) im Wesentlichen erhalten bleibt, wobei die Kolbenfläche dem ersten hydraulischen Arbeitsraum (9) zugewandt ist, wobei eine Steuer- oder Regeleinheit (23) des Hydraulikkreises (8) dazu eingerichtet ist, den Volumenstrom in Abhängigkeit der jeweils zu erreichenden Sollgeschwindigkeit (Vsoll) einzustellen und zu variieren, wobei die Steuer- oder Regeleinheit (23) eingerichtet ist,:
- den Volumenstrom in der Beschleunigungsphase in Abhängigkeit der Sollgeschwindigkeit (Vsoll) so zu einzustellen und zu variieren, dass die Sollgeschwindigkeit (Vsoll) erreicht wird, und
- den Volumenstrom in der darauffolgenden Bewegungsphase auf einen Nachströmvolumenstrom zu verringern, derart, dass der in der Bewegungsphase im ersten hydraulischen Arbeitsraum (9) herrschende Hydraulikdruck im Wesentlichen oberhalb des Kavitationsdrucks des Hydraulikfluids liegt,
wobei die Steuer- oder Regeleinheit (23) dazu eingerichtet ist, den Volumenstrom in der Beschleunigungsphase derart einzustellen und zu variieren, dass die Bewegungsphase im Bereich von 10% bis 30% des Hubs des Differentialzylinders (4) entspricht.

2. Schmiedehammer (1) nach Anspruch 1, wobei das Stellglied (12) ein steuer- oder regelbares Ventil und/oder eine steuer- oder regelbare Pumpe umfasst, wobei das Ventil vorzugsweise ein Stetig-Wegeventil, ein Proportional-Wegeventil, ein Servo-Wegeventil und/oder ein Regel-Wegeventil (12) umfasst, und wobei die Pumpe vorzugsweise eine Servopumpe umfasst.

3. Schmiedehammer (1) nach Anspruch 1 oder 2, umfassend des Weiteren zumindest einen Drucksensor (15, 18, 22) eingerichtet zur Messung des in dem ersten und/oder zweiten hydraulischen Arbeitsraum (9, 10) während des Arbeitshubs und/oder Rückhubs herrschenden Hydraulikdrucks, und wobei die Steuer- oder Regeleinheit (23), dazu eingerichtet ist, den Volumenstrom während eines Arbeitszyklus des Bären (2), zumindest jedoch in der Bewegungsphase, in Abhängigkeit des gemessenen Hydraulikdrucks einzustellen und zu variieren, insbesondere zu regeln.

4. Schmiedehammer (1) nach einem der Ansprüche 1 bis 3, wobei die Steuer- oder Regeleinheit (23), dazu eingerichtet ist, den Volumenstrom derart einzustellen und zu variieren, dass der Hydraulikdruck im ersten hydraulischen Arbeitsraum (9) in der Bewegungsphase einem vorgegebenen oder vorgebbaren Druck entspricht oder in einem vorgegebenen oder vorgebbaren Druckbereich gelegen ist, wobei der vorgegebene oder vorgebbare Druck oder Druckbereich vorzugsweise zwischen 2 bis 6 bar, weiter bevorzugt zwischen 3 bis 4 bar beträgt, und/oder wobei der der Volumenstrom in der Beschleunigungsphase derart eingestellt wird, dass die Bewegungsphase im Bereich 10% bis 20%, des Hubs des Differenzialzylinders (4) entspricht, und/oder wobei der Volumenstrom in der Beschleunigungsphase derart eingestellt oder variiert wird, dass die Länge der Beschleunigungsphase und entsprechend die Länge der Bewegungsphase und/oder deren Verhältnis in Abhängigkeit der jeweils zu erreichenden Sollgeschwindigkeit (Vsoll), eingestellt wird.

5. Schmiedehammer (1) nach einem der Ansprüche 1 bis 4, wobei die Steuer- oder Regeleinheit (23), dazu eingerichtet ist, den Volumenstrom basierend auf einer Wertetabelle für Sollgeschwindigkeiten einzustellen und/oder basierend auf gemessenen Orts- und/oder Geschwindigkeitsdaten (X bzw. V) des Bären (2) dynamisch einzustellen, wobei die Umformmaschine (1) weiter vorzugsweise zumindest eine Sensoreinheit (24) zur Messung und/oder Speicherung von Orts- und/oder Geschwindigkeitsdaten des Bären (2) umfasst.

6. Schmiedehammer (1) nach einem der Ansprüche 1 bis 5, wobei die Steuer- oder Regeleinheit (23) eingerichtet ist, das Ventil (12) oder das Stellglied in der auf die Beschleunigungsphase folgenden Bewegungsphase zumindest zeitweise im Wesentlichen vollständig zu schließen.

7. Schmiedehammer (1) nach einem der Ansprüche 1 bis 6, wobei die Steuer- oder Regeleinheit (23) dazu eingerichtet ist, den Volumenstrom derart einzustellen und zu variieren, insbesondere zu regeln, dass die Bewegungsphase optimiert ist, insbesondere verkürzt ist, vorzugsweise derart, dass die Beschleunigungsphase bei gleichzeitiger Minimierung der Bewegungsphase maximiert ist, weiter vorzugsweise derart, dass die Bewegungsphase im Bereich von 10% bis 30%, insbesondere 10% bis 20% des Hubs des Differentialzylinders (4) entspricht.

8. Schmiedehammer (1) nach einem der Ansprüche 1 bis 7, wobei die Steuer- oder Regeleinheit (23), dazu eingerichtet ist, für einen Arbeitshub (A), ausgehend von einem im Bewegungsablauf des Bären (2) gelegenen Umkehrpunkt mit Bärgeschwindigkeit Null hin zur Sollgeschwindigkeit, nur einen Teil des gesamten Hubs (H) des Differentialzylinders (4) zu verwenden und den Rückhub (R) zu verkürzen, derart, dass in einem, von der Rückhubposition startenden und bis zur Umformposition verfügbaren Teilhub die Sollgeschwindigkeit (Vsoll) sicher erreicht wird.

9. Verfahren zum Betreiben eines Schmiedehammers (1) zur Werkstückumformung nach einem der Ansprüche 1 bis 8, wobei die Steuer- oder Regeleinheit (23) den Hydraulikkreis (8) derart steuert oder regelt, dass in einem zur Werkstückumformung ausgeführten Arbeitshub (A) ein zur Werkstückumformung vorgesehener Bär (2) durch einen damit gekoppelten Differentialzylinder (4) in einer Beschleunigungsphase beschleunigt wird, wobei in dem Arbeitshub ein erster hydraulischer Arbeitsraum (9) des Differentialzylinders (4) über ein Stellglied (12) mit einstellbar variablem Volumenstrom durch einen Hydraulikkreis (8) mit Hydraulikfluid gespeist wird, wobei die Steuer- oder Regeleinheit (23) in der Beschleunigungsphase den Volumenstrom durch das Stellglied (12) in Abhängigkeit der Sollgeschwindigkeit (Vsoll) so einstellt und variiert, dass die Sollgeschwindigkeit (Vsoll) erreicht wird, und in einer auf die Beschleunigungsphase unmittelbar folgenden Bewegungsphase, in welcher die erreichte Sollgeschwindigkeit (Vsoll) im Wesentlichen erhalten bleibt, den Volumenstrom auf einen Nachströmvolumenstrom verringert, insbesondere regelt, dass der in der Bewegungsphase im ersten hydraulischen Arbeitsraum (9) herrschende Hydraulikdruck im Wesentlichen oberhalb des Kavitationsdrucks des Hydraulikfluids liegt, wobei die Steuer- oder Regeleinheit (23) den Volumenstrom in der Beschleunigungsphase derart einstellt und variiert, dass die Bewegungsphase im Bereich von 10% bis 30% des Hubs des Differentialzylinders (4) entspricht.

10. Verfahren nach Anspruch 9, wobei der Volumenstrom durch die Steuer- oder Regeleinheit (23) basierend auf einem im ersten und/oder zweiten hydraulischen Arbeitsraum (9, 10) mittels eines Drucksensors (15, 18, 22) gemessenen Hydraulikdrucks dynamisch eingestellt und verändert, insbesondere geregelt wird.

11. Verfahren nach Anspruch 10, wobei der Volumenstrom durch die Steuer- oder Regeleinheit (23) derart eingestellt und variiert wird, dass der Hydraulikdruck im ersten hydraulischen Arbeitsraum (9) in der Bewegungsphase, die eine Bremsphase ist, einem vorgegebenen oder vorgebbaren Druck entspricht oder in einem vorgegebenen Druckbereich gelegen ist, wobei der vorgegebene Druck oder Druckbereich zwischen 2 bis 6 bar, bevorzugt 3 bis 4 bar beträgt.

12. Verfahren nach einem der Ansprüche 9 bis 11, wobei der Volumenstrom durch die Steuer- oder Regeleinheit (23) basierend auf einer Wertetabelle für Sollgeschwindigkeiten und/oder basierend auf gemessenen Orts- und/oder Geschwindigkeitsdaten des Bären (2) eingestellt, insbesondere dynamisch eingestellt, wird, wobei vorzugsweise Orts- und/oder Geschwindigkeitsdaten (X bzw. V) des Bären (2) durch zumindest eine Sensoreinheit (24) gemessen und/oder gespeichert werden und bei der Einstellung des Volumenstroms verwendet werden.

13. Verfahren nach einem der Ansprüche 9 bis 12, wobei der Volumenstrom durch die Steuer- oder Regeleinheit (23) derart eingestellt und variiert, insbesondere geregelt, wird, dass die Zeitdauer der Beschleunigungsphase bei gleichzeitiger Minimierung der Zeitdauer der Bewegungsphase maximiert wird, wobei, optional, die Zeitdauer der Bewegungsphase 10 % der Zeitdauer der Beschleunigungsphase beträgt.

14. Verfahren nach einem der Ansprüche 9 bis 13, wobei die Steuer- oder Regeleinheit (23) den Volumenstrom derart einstellt und variiert, dass die Bewegungsphase im Bereich von 10% bis 20% des Hubs des Differentialzylinders (4) entspricht.

15. Verfahren nach einem der Ansprüche 9 bis 14, wobei die Steuer- oder Regeleinheit (23) den Volumenstrom im Zeitverlauf so einstellt, dass die Sollgeschwindigkeit innerhalb eines vorgebbaren Hubbereichs des Differentialzylinders (4) erreicht wird, und/oder für einen Arbeitshub (A), ausgehend von einem im Bewegungsablauf des Bären (2) gelegenen Umkehrpunkt mit Bärgeschwindigkeit Null hin zur Sollgeschwindigkeit, nur einen Teil des gesamten Hubs (H) des Differentialzylinders (4) verwendet und den Rückhub (R) verkürzt, derart, dass in einem, von der Rückhubposition startenden und bis zur Umformposition verfügbaren Teilhub die Sollgeschwindigkeit (Vsoll) sicher erreicht wird.

## Claims

1. Forging hammer (1) for workpiece forming, comprising a differential cylinder (4) having an annular surface and a piston surface for driving a bear (2) set up for workpiece forming and mechanically coupled to the differential cylinder and a hydraulic circuit (8), which is set up for operating the differential cylinder (4) and has an actuator (12) with an adjustable variable volume flow for adjusting a volume flow of hydraulic fluid for filling a first hydraulic working room (9) of the differential cylinder (4) during the execution of a working stroke (A) immediately preceding the workpiece forming with an acceleration phase for accelerating the bear (2) to a set speed (Vsoll) and a movement phase following the acceleration phase, in which the set speed (Vsoll) reached is essentially maintained, the piston surface facing the first hydraulic working room (9), a control or regulating unit (23) of the hydraulic circuit (8) being set up to adjust and vary the volume flow as a function of the set speed (Vsoll) to be reached in each case, the control or regulating unit (23) being set up:
- to adjust and vary the volume flow in the acceleration phase as a function of the set speed (Vsoll) so that the set speed (Vsoll) is reached, and
- to reduce the volume flow in the subsequent movement phase to an after-flow volume flow in such a way that the hydraulic pressure prevailing in the first hydraulic working room (9) in the movement phase is essentially above the cavitation pressure of the hydraulic fluid,
wherein the control or regulating unit (23) is set up to adjust and vary the volume flow in the acceleration phase in such a way that the movement phase corresponds to between 10% and 30% of the stroke of the differential cylinder (4).

2. Forging hammer (1) according to claim 1, wherein the actuator (12) comprises a controllable or adjustable valve and/or a controllable or adjustable pump, wherein the valve preferably comprises a continuous directional control valve, a proportional directional control valve, a servo directional control valve and/or a control directional control valve (12), and wherein the pump preferably comprises a servo pump.

3. Forging hammer (1) according to claim 1 or 2, further comprising at least one pressure sensor (15, 18, 22) set up to measure the hydraulic pressure prevailing in the first and/or second hydraulic working room (9, 10) during the working stroke and/or return stroke, and wherein the control or regulating unit (23) is set up to adjust and vary, in particular to regulate, the volume flow during a working cycle of the bear (2), but at least in the movement phase, as a function of the measured hydraulic pressure.

4. Forging hammer (1) according to any of claims 1 to 3, wherein the control or regulating unit (23) is set up to adjust and vary the volume flow in such a way that the hydraulic pressure in the first hydraulic working room (9) in the movement phase corresponds to a predetermined or predeterminable pressure or is in a predetermined or predeterminable pressure range, wherein the predetermined or predeterminable pressure or pressure range is preferably between 2 to 6 bar, more preferably between 3 to 4 bar, and/or wherein the volume flow in the acceleration phase is set such that the movement phase corresponds to between 10% and 20% of the stroke of the differential cylinder (4), and/or wherein the volume flow in the acceleration phase is set or varied such that the length of the acceleration phase and correspondingly the length of the movement phase and/or their ratio is set as a function of the set speed (Vsoll) to be achieved in each case.

5. Forging hammer (1) according to any of claims 1 to 4, wherein the control or regulating unit (23) is set up to adjust the volume flow based on a table of values for set speeds and/or is set up to dynamically adjust the volume flow based on measured location and/or speed data (X or V) of the bear (2), wherein the forming machine (1) further preferably comprises at least one sensor unit (24) for measuring and/or storing location and/or speed data of the bear (2).

6. Forging hammer (1) according to any of claims 1 to 5, wherein the control or regulating unit (23) is set up to substantially completely close the valve (12) or the actuator at least temporarily in the movement phase following the acceleration phase.

7. Forging hammer (1) according to any of claims 1 to 6, wherein the control or regulating unit (23) is set up to adjust and vary, in particular to regulate, the volume flow such that the movement phase is optimised, in particular shortened, preferably such that the acceleration phase is maximised while simultaneously minimising the movement phase, further preferably such that the movement phase corresponds in the range of 10% to 30%, in particular 10% to 20% of the stroke of the differential cylinder (4).

8. Forging hammer (1) according to any of claims 1 to 7, wherein the control or regulating unit (23) is set up to use only a part of the entire stroke (H) of the differential cylinder (4) for a working stroke (A), starting from a reversal point located in the movement sequence of the bear (2) with zero bear speed towards the set speed, to use only a part of the entire stroke (H) of the differential cylinder (4) and to shorten the return stroke (R) in such a way that the set speed (Vsoll) is reliably reached in a partial stroke starting from the return stroke position and available up to the forming position.

9. Method for operating a forging hammer (1) for workpiece forming according to any of claims 1 to 8, wherein the control or regulating unit (23) controls or regulates the hydraulic circuit (8) in such a way that, in a working stroke (A) executed for workpiece forming, a bear (2) provided for workpiece forming is accelerated in an acceleration phase by a differential cylinder (4) coupled thereto, wherein in the working stroke a first hydraulic working room (9) of the differential cylinder (4) is fed with hydraulic fluid by a hydraulic circuit (8) via an actuator (12) with an adjustable variable volume flow, wherein the control or regulating unit (23) adjusts and varies the volume flow by the actuator (12) in the acceleration phase as a function of the set speed (Vsoll) in such a way that the set speed (Vsoll) is reached, and in a movement phase immediately following the acceleration phase, in which the set speed (Vsoll) reached is essentially maintained, reduces the volumetric flow to an after-flow volumetric flow, in particular regulates it, such that the hydraulic pressure prevailing in the first hydraulic working room (9) in the movement phase is essentially above the cavitation pressure of the hydraulic fluid, wherein the control or regulating unit (23) adjusts and varies the volume flow in the acceleration phase in such a way that the movement phase corresponds in the range of 10% to 30% of the stroke of the differential cylinder (4).

10. Method according to claim 9, wherein the volume flow is dynamically adjusted and changed, in particular regulated, by the control or regulating unit (23) based on a hydraulic pressure measured in the first and/or second hydraulic working room (9, 10) by means of a pressure sensor (15, 18, 22).

11. Method according to claim 10, wherein the volume flow is set and varied by the control or regulating unit (23) such that the hydraulic pressure in the first hydraulic working room (9) in the movement phase, which is a braking phase, corresponds to a predetermined or predeterminable pressure or is in a predetermined pressure range, wherein the predetermined pressure or pressure range is between 2 to 6 bar, preferably 3 to 4 bar.

12. Method according to any of claims 9 to 11, wherein the volume flow is set by the control or regulating unit (23) based on a table of values for set speeds and/or is set, in particular dynamically set, based on measured location and/or speed data of the bear (2), wherein preferably location and/or speed data (X or V) of the bear (2) are measured and/or stored by at least one sensor unit (24) and are used in the setting of the volume flow.

13. Method according to any of claims 9 to 12, wherein the volume flow is set and varied, in particular regulated, by the control or regulating unit (23) in such a way that the time duration of the acceleration phase is maximised while simultaneously minimising the time duration of the movement phase, wherein, optionally, the time duration of the movement phase is 10% of the time duration of the acceleration phase.

14. The method according to any of claims 9 to 13, wherein the control or regulating unit (23) adjusts and varies the volume flow such that the movement phase corresponds in the range of 10% to 20% of the stroke of the differential cylinder (4).

15. Method according to any of claims 9 to 14, wherein the control or regulating unit (23) adjusts the volume flow over time so that the set speed is reached within a predeterminable stroke range of the differential cylinder (4), and/or for a working stroke (A), starting from a reversal point located in the movement sequence of the bear (2) with zero bear speed up to the set speed, uses only a part of the entire stroke (H) of the differential cylinder (4) and shortens the return stroke (R) in such a way that the set speed (Vsoll) is reliably reached in a partial stroke starting from the return stroke position and available up to the forming position.

## Revendications

1. Marteau de forgeage (1) pour le formage de pièces, comprenant un cylindre différentiel (4) présentant une surface annulaire et une surface de piston pour l'entraînement d'un ours (2) aménagé pour le formage de pièces et couplé mécaniquement au cylindre différentiel, et un circuit hydraulique (8) aménagé pour le fonctionnement du vérin différentiel (4) avec un organe de réglage (12) à débit volumique variable réglable pour régler un débit volumique de fluide hydraulique pour le remplissage d'une première chambre de travail hydraulique (9) du vérin différentiel (4) lors de l'exécution d'une course de travail (A) précédant immédiatement la déformation de la pièce avec une phase d'accélération pour accélérer l'ours (2) à une vitesse de consigne (Vsoll) et une phase de mouvement suivant la phase d'accélération, dans laquelle la vitesse de consigne (Vsoll) atteinte est sensiblement maintenue, la surface du piston étant tournée vers le premier espace de travail hydraulique (9), une unité de commande ou de régulation (23) du circuit hydraulique (8) étant conçue pour régler et faire varier le débit volumique en fonction de la vitesse de consigne (Vsoll) à atteindre à chaque fois, l'unité de commande ou de régulation (23) étant conçue pour :
- d'ajuster et de faire varier le débit volumétrique pendant la phase d'accélération en fonction de la vitesse de consigne (Vsoll) de manière à atteindre la vitesse de consigne (Vsoll), et
- réduire le débit volumique dans la phase de mouvement suivante à un débit volumique en aval, de telle sorte que la pression hydraulique régnant dans la première chambre de travail hydraulique (9) dans la phase de mouvement soit essentiellement supérieure à la pression de cavitation du fluide hydraulique,
dans lequel l'unité de commande ou de régulation (23) est adaptée pour ajuster et faire varier le débit volumétrique dans la phase d'accélération de telle sorte que la phase de mouvement corresponde à la plage de 10 % à 30 % de la course du cylindre différentiel (4).

2. Marteau de forgeage (1) selon la revendication 1, dans lequel l'actionneur (12) comprend une soupape commandée ou réglable et/ou une pompe commandée ou réglable, dans lequel la soupape comprend de préférence un distributeur continu, un distributeur proportionnel, un servo-distributeur et/ou un distributeur de réglage (12), et dans lequel la pompe comprend de préférence une servo-pompe.

3. Marteau de forgeage (1) selon la revendication 1 ou 2, comprenant en outre au moins un capteur de pression (15, 18, 22) agencé pour mesurer la pression hydraulique régnant dans la première et/ou la deuxième chambre de travail hydraulique (9, 10) pendant la course de travail et/ou la course de retour, et dans lequel l'unité de commande ou de régulation (23) est agencée pour régler et faire varier, en particulier pour réguler, le débit volumique pendant un cycle de travail de l'ours (2), au moins toutefois pendant la phase de mouvement, en fonction de la pression hydraulique mesurée.

4. Marteau de forgeage (1) selon l'une des revendications 1 à 3, dans lequel l'unité de commande ou de régulation (23) est agencée pour régler et faire varier le débit volumique de telle sorte que la pression hydraulique dans la première chambre de travail hydraulique (9) corresponde à une pression prédéterminée ou pouvant être prédéterminée dans la phase de mouvement ou soit située dans une plage de pression prédéterminée ou pouvant être prédéterminée, la pression prédéterminée ou pouvant être prédéterminée ou la plage de pression étant de préférence comprise entre 2 et 6 bars, de préférence encore entre 3 et 4 bars, et/ou dans lequel le débit volumique dans la phase d'accélération est réglé de telle sorte que la phase de mouvement correspond à la plage de 10 % à 20 % de la course du cylindre différentiel (4), et/ou dans lequel le débit volumique dans la phase d'accélération est réglé ou varie de telle sorte que la longueur de la phase d'accélération et, en conséquence, la longueur de la phase de mouvement et/ou leur rapport sont réglés en fonction de la vitesse de consigne (Vsoll) à atteindre.

5. Marteau de forgeage (1) selon l'une quelconque des revendications 1 à 4, dans lequel l'unité de commande ou de régulation (23) est agencée pour régler le débit volumétrique sur la base d'une table de valeurs pour des vitesses de consigne et/ou pour régler de manière dynamique de l'ours (2) sur la base de données de position et/ou de vitesse mesurées (X ou V), la machine de formage (1) comprenant en outre de préférence au moins une unité de capteur (24) pour mesurer et/ou mémoriser des données de position et/ou de vitesse de l'ours (2).

6. Marteau de forgeage (1) selon l'une des revendications 1 à 5, dans lequel l'unité de commande ou de régulation (23) est agencée pour fermer sensiblement complètement, au moins temporairement, la vanne (12) ou l'actionneur dans la phase de mouvement qui suit la phase d'accélération.

7. Marteau de forgeage (1) selon l'une quelconque des revendications 1 à 6, dans lequel l'unité de commande ou de régulation (23) est agencée pour ajuster et faire varier le débit volumique, en particulier pour le réguler, de telle sorte que la phase de mouvement soit optimisée, en particulier raccourcie, de préférence de telle sorte que la phase d'accélération soit maximisée tout en minimisant la phase de mouvement, de préférence encore de telle sorte que la phase de mouvement corresponde à une plage de 10% à 30%, en particulier de 10% à 20% de la course du vérin différentiel (4).

8. Marteau de forgeage (1) selon l'une quelconque des revendications 1 à 7, dans lequel l'unité de commande ou de régulation (23) est agencée de manière à pouvoir, pour une course de travail (A), partir d'un point d'inversion situé dans le déroulement du mouvement de l'ours (2) avec une vitesse d'ours nulle vers la vitesse de consigne, qu'une partie de la course totale (H) du vérin différentiel (4) et de raccourcir la course de retour (R), de telle sorte que la vitesse de consigne (Vcons) soit atteinte de manière sûre dans une course partielle partant de la position de course de retour et disponible jusqu'à la position de formage.

9. Procédé de fonctionnement d'un marteau de forgeage (1) pour le formage de pièces selon l'une des revendications 1 à 8, dans lequel l'unité de commande ou de régulation (23) commande ou régule le circuit hydraulique (8) de telle sorte que, dans une course de travail (A) exécutée pour le formage de pièces, un ours (2) prévu pour le formage de pièces est accéléré par un vérin différentiel (4) couplé à celui-ci dans une phase d'accélération, où, dans la course de travail, une première chambre de travail hydraulique (9) du vérin différentiel (4) est alimentée en fluide hydraulique par un circuit hydraulique (8) par l'intermédiaire d'un organe de réglage (12) à débit volumique variable réglable, l'unité de commande ou de régulation (23) réglant et faisant varier le débit volumique par l'organe de réglage (12) dans la phase d'accélération en fonction de la vitesse de consigne (Vsoll), que la vitesse de consigne (Vsoll) est atteinte et, dans une phase de mouvement suivant immédiatement la phase d'accélération, dans laquelle la vitesse de consigne (Vsoll) atteinte est essentiellement maintenue, réduit, en particulier régule, le débit volumique à un débit volumique en aval, en ce que la pression hydraulique régnant dans la première chambre de travail hydraulique (9) pendant la phase de mouvement est sensiblement supérieure à la pression de cavitation du fluide hydraulique, l'unité de commande ou de régulation (23) réglant et faisant varier le débit volumique pendant la phase d'accélération de telle sorte que la phase de mouvement corresponde à une plage de 10 % à 30 % de la course du cylindre différentiel (4).

10. Procédé selon la revendication 9, dans lequel le débit volumique est réglé et modifié, en particulier régulé, de manière dynamique par l'unité de commande ou de régulation (23) sur la base d'une pression hydraulique mesurée dans le premier et/ou le deuxième espace de travail hydraulique (9, 10) au moyen d'un capteur de pression (15, 18, 22).

11. Procédé selon la revendication 10, dans lequel le débit volumique est réglé et varié par l'unité de commande ou de régulation (23) de telle sorte que la pression hydraulique dans la première chambre de travail hydraulique (9) dans la phase de mouvement, qui est une phase de freinage, correspond à une pression prédéterminée ou pouvant être prédéterminée ou est située dans une plage de pression prédéterminée, la pression ou la plage de pression prédéterminée étant comprise entre 2 et 6 bars, de préférence entre 3 et 4 bars.

12. Procédé selon l'une quelconque des revendications 9 à 11, dans lequel le débit volumétrique est réglé par l'unité de commande ou de régulation (23) sur la base d'un tableau de valeurs pour des vitesses de consigne et/ou sur la base de données de lieu et/ou de vitesse mesurées de l'ours (2), en particulier réglé de manière dynamique sur , dans lequel de préférence des données de lieu et/ou de vitesse (X ou V) de l'ours (2) sont mesurées et/ou mémorisées par au moins une unité de capteur (24) et sont utilisées lors du réglage du débit volumétrique.

13. Procédé selon l'une des revendications 9 à 12, dans lequel le débit volumique est réglé et varié, notamment régulé, par l'unité de commande ou de régulation (23) de manière à maximiser la durée de la phase d'accélération tout en minimisant la durée de la phase de mouvement, dans lequel, de manière optionnelle, la durée de la phase de mouvement est égale à 10 % de la durée de la phase d'accélération.

14. Procédé selon l'une quelconque des revendications 9 à 13, dans lequel l'unité de commande ou de régulation (23) ajuste et fait varier le débit de telle sorte que la phase de mouvement corresponde à une plage de 10 % à 20 % de la course du vérin différentiel (4).

15. Procédé selon l'une des revendications 9 à 14, dans lequel l'unité de commande ou de régulation (23) règle le débit volumétrique au cours du temps de telle sorte que la vitesse de consigne soit atteinte à l'intérieur d'une plage de course pouvant être prédéfinie du vérin différentiel (4), et/ou pour une course de travail (A), en partant d'un point d'inversion situé dans le déroulement du mouvement de l'ours (2) avec une vitesse d'ours nulle vers la vitesse de consigne, n'utilise qu'une partie de la course totale (H) du vérin différentiel (4) et raccourcit la course de retour (R) de telle sorte que la vitesse de consigne (Vsoll) soit atteinte de manière sûre dans une course partielle partant de la position de course de retour et disponible jusqu'à la position de transformation.
